# EUROPÄISCHE PATENTANMELDUNG

(11) **EP 4 647 172 A1**
(43) Veröffentlichungstag der Anmeldung: **12.11.2025**
(21) Anmeldenummer: 25157374.7
(22) Anmeldetag: 12.02.2025
(51) Int. Cl.: B02C 18/14, B02C 13/284, B02C 23/08, B02C 18/16, B02C 18/18, B02C 23/16

(54) **ZERKLEINERUNGSVORRICHTUNG**

(30) Priorität: 10.05.2024 DE 102024113131; 27.06.2024 DE 102024118155
(71) Anmelder: Doppstadt Beteiligungs GmbH, 42555 Velbert (DE)
(72) Erfinder: DOPPSTADT, Ferdinand, 42555 Velbert (DE)
(74) Vertreter: Von Rohr Patentanwälte Partnerschaft mbB

(57) **Zusammenfassung**

Die Erfindung betrifft eine Zerkleinerungsvorrichtung (1) vorgesehen zur Zerkleinerung von Aufgabegut aufweisend eine auf ihrer Außenoberfläche (2) Zerkleinerungswerkzeuge (3) aufweisende, an einem Maschinenrahmen (4) drehbar gelagerte Zerkleinerungswalze (5), einen Gegenzerkleinerungswerkzeuge (6) aufweisenden Gegenkamm (7) zum Zusammenwirken mit den Zerkleinerungswerkzeugen (3) zur Zerkleinerung des Aufgabegutes und eine unterhalb der Zerkleinerungswalze (5) angeordnete, eine Vielzahl von Sieböffnungen (8) aufweisende Siebeinrichtung (9) zum Sieben von zerkleinertem Aufgabegut,
wobei der Gegenkamm (7) verschwenkbar am Maschinenrahmen (4), insbesondere an einer ersten Seitenwand (10) des Maschinenrahmens (4), gelagert und mittels einer Stelleinrichtung (11) in Richtung der Zerkleinerungswalze (5) anstellbar ist,
wobei die Siebeinrichtung (9) am Gegenkamm (7) gelagert ist und
wobei die Siebeinrichtung (9) sich am Maschinenrahmen (4), insbesondere einer der ersten Seitenwand (10) gegenüberliegenden weiteren Seitenwand (12) des Maschinenrahmens (4), zumindest im Überlastfall abstützt, insbesondere anschlägt.

## Beschreibung

Die vorliegende Erfindung betrifft eine Zerkleinerungsvorrichtung vorgesehen zur Zerkleinerung von Zerkleinerungsgut. Die Zerkleinerungsvorrichtung weist eine Zerkleinerungswalze auf, die auf ihrer Außenoberfläche Zerkleinerungswerkzeuge umfasst. Die Zerkleinerungswalze wirkt mit einem Gegenkamm der Zerkleinerungsvorrichtung zusammen. Der Gegenkamm umfasst Gegenzerkleinerungswerkzeuge, die mit den Zerkleinerungswerkzeugen zur Zerkleinerung des Aufgabegutes zusammenwirken. Unterhalb der Zerkleinerungswalze ist eine Siebeinrichtung angeordnet. Die Siebeinrichtung weist eine Vielzahl von Sieböffnungen auf. Die Siebeinrichtung ist zum Sieben des zerkleinerten Aufgabegutes vorgesehen.

Im Stand der Technik sind Zerkleinerungsvorrichtungen der vorgenannten Art bekannt. So ist es bekannt, den Siebkorb unabhängig vom Gegenkamm am Maschinenrahmen zu lagern, wobei auch der Gegenkamm starr am Maschinenrahmen gelagert ist. In der Praxis tritt bei dieser Ausführungsform jedoch regelmäßig die Problematik auf, dass sich Aufgabegut im Bereich des Gegenkamms verkeilt, so dass sich die Zerkleinerungswalze nicht mehr weiterdrehen kann. Die Zerkleinerung des Aufgabegutes wird nämlich dadurch erreicht, dass die Zerkleinerungswerkzeuge durch die zwischen den Gegenzerkleinerungswerkzeugen gebildeten Lücken geführt werden. Wenn sich jedoch in dieser oder einer Lücke Aufgabegut verkeilt hat, so kann insbesondere die Zerkleinerungswalze nicht mehr weiterdrehen und/oder ein hohes Moment kann auf die Antriebseinrichtung der Zerkleinerungswalze einwirken. Dies führt letztlich zu einem sogenannten Überlastfall bzw. zu Lastspitzen. Derartige Überlastfälle können zu einer Beschädigung der Zerkleinerungsvorrichtung, zumindest aber zu einem hohen Verschließ der Zerkleinerungsvorrichtung und zu einem hohen Kraftstoffverbrauch führen. Sofern keine Notabschaltung der Maschine bzw. der Zerkleinerungsvorrichtung vorgesehen ist, so kann es in einem derartigen Überlastfall auch zu schwerwiegenden Schäden an der Zerkleinerungsvorrichtung kommen.

Zur Lösung der vorgenannten Problematik ist es im Stand der Technik bekannt, einen am Maschinenrahmen verschwenkbar gelagerten Gegenkamm vorzusehen. Bei dieser Ausführungsform können Siebelemente am Gegenkamm angeordnet sein, so dass die Siebelemente mit dem Gegenkamm verschwenkt werden können. Diese Ausführungsform ist beispielsweise in den Veröffentlichungen DE 20 2015 003 527 U1 und DE 20 2018 000 803 U1 offenbart.

Nachteilig an dem in den DE 20 2015 003 527 U1 und DE 20 2018 000 803 U1 offenbarten Ausführungsformen der Zerkleinerungsvorrichtung ist, dass die Sieblücke bzw. die Sieböffnungen, die zwischen Siebelementen gebildet werden, das Grenzkorn bzw. die Korntrenngröße nicht eingeschränkt bzw. nur in gewissen Bereichen vorgegeben werden kann. Bestimmte Anwendungsfälle erfordern jedoch ein definiertes Grenz- bzw. Trennkorn, das mit den bekannten Ausführungsformen der Siebelemente nicht ermöglicht werden kann.

Auch kann auch ein bestimmtes Aufgabematerial, insbesondere langgestrecktes, dünnes Aufgabegut, mit dem bekannten Zerkleinerungsprozess nicht mit der gewünschten Grenzkorngröße zerkleinert werden.

Aufgabe der vorliegenden Erfindung ist es nun, die vorgenannten Nachteile des Standes der Technik zu vermeiden oder aber zumindest im Wesentlichen zu reduzieren.

Die vorgenannte Aufgabe ist durch eine Zerkleinerungsvorrichtung nach Anspruch 1 gelöst. Die Unteransprüche bilden bevorzugte Ausführungsformen der erfindungsgemäßen Zerkleinerungsvorrichtung.

Die erfindungsgemäße Zerkleinerungsvorrichtung ist zur Zerkleinerung von Aufgabegut vorgesehen. Dabei umfasst die Zerkleinerungsvorrichtung eine Zerkleinerungswalze. Die Zerkleinerungswalze weist auf ihrer Außenoberfläche Zerkleinerungswerkzeuge auf. Die Zerkleinerungswerkzeuge sind insbesondere beabstandet auf der Außenoberfläche der Zerkleinerungswalze angeordnet. Insbesondere sind umfangsmäßig um die gesamte Zerkleinerungswalze Zerkleinerungswerkzeuge angeordnet. Die Zerkleinerungswerkzeuge können insbesondere als Messer oder Zähne bezeichnet werden und dienen letztlich zur Zerkleinerung des Aufgabegutes. Die Zerkleinerungsvorrichtung umfasst erfindungsgemäß ferner einen Gegenkamm. Der Gegenkamm ist zum Zusammenwirken mit der Zerkleinerungswalze ausgebildet. Hierzu umfasst der Gegenkamm Gegenzerkleinerungswerkzeuge, die mit den Zerkleinerungswerkzeugen zur Zerkleinerung des Aufgabegutes zusammenwirken und bevorzugt als Kammzähne bezeichnet werden können.

Ein Zusammenwirken zwischen den Gegenzerkleinerungswerkzeugen und den Zerkleinerungswerkzeugen erfolgt insbesondere derart, dass die Zerkleinerungswerkzeuge in die zwischen den Gegenzerkleinerungswerkzeugen gebildeten Lücken geführt werden. Dabei dreht sich die Zerkleinerungswalze, wohingegen der Gegenkamm zwar schwenkbar angeordnet sein kann, jedoch in der Schwenkbewegung nicht zu der Drehbewegung der Zerkleinerungswalze gekoppelt ist. Durch eine Drehung der Zerkleinerungswalze relativ zum Gegenkamm kann dann die Zerkleinerung des Aufgabegutes erfolgen.

Ferner umfasst die Zerkleinerungsvorrichtung eine unterhalb der Zerkleinerungswalze angeordnete, eine Vielzahl von Sieböffnungen aufweisende Siebeinrichtung zum Sieben von zerkleinertem Aufgabegut. Die Siebeinrichtung kann insbesondere dazu ausgebildet sein, dass nicht ausreichend zerkleinertes Aufgabegut erneut der Zerkleinerung zugeführt wird und somit durch die Zerkleinerungswerkzeuge, die sich mit der Zerkleinerungswalze mitdrehen, erneut hochgehoben werden kann und wieder dem Zerkleinerungsspalt zwischen den Zerkleinerungswerkzeugen und den Gegenzerkleinerungswerkzeugen zur Zerkleinerung zugeführt werden kann.

Erfindungsgemäß ist der Gegenkamm verschwenkbar am Maschinenrahmen gelagert. Eine am Maschinenrahmen schwenkbare Lagerung ist insbesondere zum Ausweichen von hohen auf die Zerkleinerungsvorrichtung einwirkenden Momenten, insbesondere bei einer Verkeilung von Aufgabegut zwischen den Gegenzerkleinerungswerkzeugen und den Zerkleinerungswerkzeugen vorgesehen. So kann eine verschwenkbare Lagerung zu einer Reduzierung des benötigten Kraftstoffes und zu weniger Verschleiß im Benutzungszustand führen. Ein an die jeweilige Lastsituation angepasstes Schwenkverhalten des Gegenkamms kann bevorzugt bereitgestellt werden. Zur Verschwenkung kann eine Stelleinrichtung vorgesehen sein. In diesem Zusammenhang kann der Gegenkamm mittels einer Stelleinrichtung in Richtung der Zerkleinerungswalze an- und/oder einstellbar sein. Die Stelleinrichtung kann bevorzugt zur schwenkbaren Lagerung ausgebildet sein. Durch die Stelleinrichtung kann letztlich der Gegenkamm federnd und/oder beweglich am Maschinenrahmen gelagert sein.

Bei einer hohen auf den Gegenkamm einwirkenden Last, insbesondere aufgrund einer Verkeilung des Aufgabegutes, kann dann die Stelleinrichtung dazu ausgebildet sein, den Gegenkamm von der Zerkleinerungswalze zu entfernen. Sobald dieses Moment bzw. diese Kraft nicht mehr auf den Gegenkamm einwirken, kann wiederum die Stelleinrichtung dazu ausgebildet sein, dass der Gegenkamm erneut an die Zerkleinerungswalze anstellbar ist.

Die Siebeinrichtung ist am Gegenkamm gelagert. Zusätzlich stützt sich die Siebeinrichtung am Maschinenrahmen zumindest im Überlastfall und/oder bei Lastspitzen ab, insbesondere schlägt die Siebeinrichtung im Überlastfall und/oder bei Lastspitzen an den Maschinenrahmen an. Die Begriffe "Überlastfall" und "Lastspitzen" können insbesondere synonym genutzt werden. Zumindest dann, wenn besonders hohe Prozesskräfte auf die Siebeinrichtung und/oder den Gegenkamm einwirken, stützt sich die Siebeinrichtung zusätzlich zur Lagerung am Gegenkamm am Maschinenrahmen ab. Insbesondere ist der Gegenkamm an einer ersten Seitenwand des Maschinenrahmens gelagert, insbesondere wobei die Siebeinrichtung über den Gegenkamm auch an der ersten Seitenwand gelagert ist. Die Siebeinrichtung wiederum kann an einer weiteren Seitenwand des Maschinenrahmens, die der ersten Seitenwand gegenüberliegt, abgestützt sein.

Bei einer besonders bevorzugten Ausgestaltung der erfindungsgemäßen Zerkleinerungsvorrichtung ist vorgesehen, dass die erste und die weitere Seitenwand Längsseiten des Maschinenrahmens sind, die jeweils insbesondere eine Längserstreckung in Längsrichtung der Drehachse der Zerkleinerungswalze aufweisen.

In diesem Zusammenhang versteht es sich, dass die Siebeinrichtung mittelbar oder unmittelbar am Gegenkamm gelagert oder abgestützt sein kann. Auch kann sich die Siebeinrichtung mittelbar oder unmittelbar am Maschinenrahmen zumindest im Überlastfall abstützen. Besonders bevorzugt ist vorgesehen, dass die Siebeinrichtung im Benutzungszustand stets an einer Wandung, insbesondere einer weiteren Seitenwand, des Maschinenrahmens anliegt und so insbesondere eine flächige Abstützung ermöglicht.

Dadurch, dass die Siebeinrichtung am Maschinenrahmen abgestützt ist, können die aufgrund der Siebeinrichtung auf den Gegenkamm einwirkenden Prozesskräfte reduziert werden. Insbesondere kann ein Teil der Gewichtskraft oder der Prozesskräfte ausgehend von der Siebeinrichtung unmittelbar über die Abstützung in den Maschinenrahmen eingeleitet werden. Die Stelleinrichtung, die letztlich zur Lagerung des Gegenkamms und damit einhergehend auch zur Lagerung der Siebeinrichtung in einer bestimmten Position genutzt wird, kann somit weniger beansprucht werden, was hinsichtlich der Temperatur in der Stelleinrichtung, aber auch hinsichtlich des Energieverbrauchs besonders vorteilhaft ist.

Besonders bevorzugt ist vorgesehen, dass der an den Maschinenrahmen anschlagende Anschlagsbereich der Siebeinrichtung keine Sieböffnungen aufweist und insbesondere den nicht-siebenden Abschnitt der Siebeinrichtung bilden kann.

Ferner kann durch die Abstützung insbesondere an der weiteren Seitenwand gewährleistet werden, dass die Siebeinrichtung stets für die Zerkleinerungswalze eine ausreichend große Siebfläche bereitstellt, auch wenn der Gegenkamm bei Lastspitzen ausweichen sollte. Durch das Anschlagen an der weiteren Seitenwand gegenüber zur ersten Seitenwand, an der der Gegenkamm gelagert ist, kann weiterhin gewährleistet werden, dass die unterhalb der Zerkleinerungswalze vorgesehene Fläche der Siebeinrichtung ohne ungeplant große Lücken zur Siebung genutzt werden kann.

Letztlich können an der Fläche, an der die Siebeinrichtung am Maschinenrahmen anschlägt, die Zerkleinerungskräfte in die Tragstruktur des Maschinenrahmens bzw. in die Tragstruktur des Zerkleinerungsraumes eingebracht werden. Durch eine Verschiebung des Auflagepunktes bzw. -fläche der Siebeinrichtung an der weiteren Seitenwand wird insbesondere die Bewegung des Kamms ausgeglichen. Bevorzugt ist die Siebeinrichtung weder stoffschlüssig noch kraftschlüssig mit der weiteren Seitenwand verbunden, sondern schlägt an dieser an, wobei jedoch der Auflagepunkt bzw. -fläche variierbar ist.

Darüber hinaus kann durch die Verwendung der Vielzahl der, insbesondere geschlossenen, Sieböffnungen die Zerkleinerungsqualität mit einem definierten Trennkorn verbessert werden, indem insbesondere eine definierte Korngröße in Abhängigkeit der Lochgeometrie der Sieböffnungen erreicht werden kann.

Durch das Anschlagen der Siebeinrichtung an der weiteren Seitenwand kann ferner gewährleistet werden, dass, wenn der Gegenkamm in einer Überlastsituation öffnet bzw. ausschwenkt, der Materialwulst bzw. das Zerkleinerungsgut erneut der Zerkleinerung zugeführt werden kann. Dies führt zu einer Einsparung von Energiekosten und gleichzeitig auch zu einer verschleißarmen Nutzung der Zerkleinerungsvorrichtung.

Insbesondere ist ein Abstützen "zumindest im Überlastfall" so zu verstehen, dass die Siebeinrichtung zumindest im Überlastfall, bevorzugt stets während der Benutzung der Zerkleinerungsvorrichtung (also nicht nur im Überlastfall, sondern in der Benutzungssituation), so an der weiteren Seitenwand anliegen kann, dass die Gewichtskraft der Siebeinrichtung in die weitere Seitenwand eingeleitet werden kann und/oder die weitere Seitenwand durch das Anliegen der Siebeinrichtung die Gewichtskraft der Siebeinrichtung aufnimmt.

Außerdem kann durch die Vielzahl der Sieböffnungen insbesondere eine definierte Korngröße des durch das Siebelement abgeschiedenen Trennkorns vorgegeben werden, insbesondere in Abhängigkeit der Geometrie der Öffnungen.

Die Sieböffnungen der Siebeinrichtung können insbesondere gleich oder unterschiedlich ausgebildet sein.

Durch die schwenkbare Anordnung des Gegenkamms am Maschinenrahmen können folglich reduzierte Lastspitzen erreicht und insbesondere kann ein Überlastfall, der zu einer Beschädigung der Zerkleinerungsvorrichtung führen könnte, vermieden werden. Der Verschleiß des Gegenkamms kann somit reduziert werden. Durch die schwenkbare Anordnung des Gegenkamms kann darüber hinaus der Energieverbrauch der gesamten Zerkleinerungsvorrichtung im Vergleich zu den aus dem Stand der Technik bekannten Zerkleinerungsvorrichtungen reduziert werden.

Insbesondere weist der Gegenkamm einen über eine Schwenkachse verschwenkbar am Maschinenrahmen gelagerten Schwenkabschnitt und eine mit dem Schwenkabschnitt verbundene und vom Schwenkabschnitt abstehende, die Gegenzerkleinerungswerkzeuge aufweisende Kammleiste auf. Vorzugsweise greift Stelleinrichtung an der der Zerkleinerungswalze abgewandten Rückseite des Schwenkabschnitts an bzw. ist an dieser angeordnet.

Besonders bevorzugt ist vorgesehen, dass die Gegenzerkleinerungswerkzeuge derart beabstandet sind, dass jeweils durch die zwischen zwei Gegenzerkleinerungswerkzeugen gebildete Lücke ein Zerkleinerungswerkzeug zur Zerkleinerung des Aufgabegutes führbar ist.

Bei einer besonders bevorzugten Ausführungsform des vorliegenden Erfindungsgedankens ist vorgesehen, dass die Siebeinrichtung über eine Arretiereinrichtung mit dem Gegenkamm verbunden ist. Insbesondere ist die Arretiereinrichtung mit dem Gegenkamm kraftschlüssig und/oder formschlüssig verbunden. Die Siebeinrichtung kann wiederum mit der Arretiereinrichtung ebenfalls besonders bevorzugt kraftschlüssig und/oder formschlüssig verbunden sein. Die Arretiereinrichtung ermöglicht die Anordnung der Siebeinrichtung am Gegenkamm, die insbesondere - beispielsweise zu Wartungszwecken - lösbar ist. Die Anordnung an dem Gegenkamm kann sicherstellen, dass, wenn die Siebeinrichtung bedarfsweise hohen Prozesskräften unterliegt, diese Kräfte sowohl in den Gegenkamm bzw. in die den Gegenkamm anstellende Stelleinrichtung, aber auch aufgrund der Abstützung am Maschinenrahmen unmittelbar in dem Maschinenrahmen eingeleitet werden kann.

Vorzugsweise weist die Siebeinrichtung ein bevorzugt durchgehendes Siebelement auf. Insbesondere ist das Siebelement einstückig ausgebildet. Das Siebelement weist die Sieböffnungen der Siebeinrichtung auf. Die Sieböffnungen sind insbesondere geschlossen ausgebildet, so dass das Siebelement eine Mehrzahl von umfangsmäßig geschlossenen Sieböffnungen aufweisen kann. Insbesondere ist das Siebelement gebogen ausgebildet. Die gebogene Ausbildung des Siebelementes kann insbesondere angepasst zur äußeren Hüllkurve der Zerkleinerungswalze vorgesehen sein. Demnach kann das Siebelement die Zerkleinerungswalze zumindest teilweise umgeben und/oder umfassen.

Insbesondere ist wenigstens eine Sieböffnung, wie zuvor erläutert, geschlossen ausgebildet, insbesondere wobei alle Sieböffnungen geschlossen ausgebildet sein können.

Unter einer geschlossenen Sieböffnung wird insbesondere im Sinne der vorliegenden Erfindung eine Sieböffnung verstanden, die einen umlaufenden und/oder geschlossenen, die Öffnung begrenzenden Rand bevorzugt aus dem Material des Siebelementes aufweist. Bevorzugt kann die geschlossene Sieböffnung auch als insbesondere vollständig umschlossene Sieböffnung bezeichnet werden.

Die Sieböffnung kann rechteckförmig, in weiteren Ausführungsformen aber auch wabenförmig, hexagonförmig, streifenförmig und/oder ellipsenförmig ausgebildet sein. Eine Rechteckform oder eine Wabenform zeichnet sich insbesondere dadurch aus, dass ein Verhaken oder ein Verkeilen des zu siebenden Materials in den Öffnungen vermieden werden kann. Darüber hinaus kann auch das gewünschte zu erreichende Trennkorn bzw. Grenzkorn durch eine entsprechende Auswahl der Sieböffnung festgelegt werden, so dass das gesiebte Material eine gewünschte Korngrößenverteilung aufweist.

Darüber hinaus ist bei einer weiteren bevorzugten Ausgestaltung der vorliegenden Erfindung vorgesehen, dass die Siebeinrichtung an der Arretiereinrichtung über eine Achse aufgehängt ist. Die Achse ist insbesondere als einstückiges Bauteil ausgebildet und kann sich in Längsrichtung der Zerkleinerungswalze bzw. in Richtung der Drehachse der Zerkleinerungswalze im eingebauten Zustand - und somit auch in Längsrichtung der Siebeinrichtung - erstrecken. Das Siebelement wiederum kann unmittelbar oder mittelbar mit der Achse verbunden sein.

Besonders bevorzugt ist das Siebelement mittelbar über Stützelemente mit der Achse verbunden, worauf im Folgenden noch eingegangen wird. Die Befestigung über die Achse mit der Arretiereinrichtung ermöglicht, dass bedarfsweise eine gewisse Beweglichkeit der Siebeinrichtung durch die aufhängende Anordnung insbesondere bei einer Ausweichbewegung des Gegenkamms gewährleistet werden kann. So kann insbesondere eine gewisse Beweglichkeit der Siebeinrichtung relativ zum Gegenkamm gewährleistet werden, wobei gleichzeitig die Siebeinrichtung fest mit dem Gegenkamm verbunden sein kann. Somit kann ein gewisses Ausweichverhalten der Siebeinrichtung insbesondere bei auf die Siebeinrichtung einwirkenden Lastspitzen gewährleistet werden. Dies führt zu einer verschleißschonenden Ausgestaltung der Siebeinrichtung und ermöglicht insbesondere einen langfristigen Einsatz der gesamten Zerkleinerungsvorrichtung. Eine relative Beweglichkeit der Siebeinrichtung zum Gegenkamm ist auch vorteilhaft, da die Siebeinrichtung bereits insbesondere an der der Arretiereinrichtung gegenüberliegenden Längsseite am Maschinenrahmen abgestützt ist. So ist die Siebeinrichtung insbesondere mit ihrer ersten Längseinrichtung über die Arretiereinrichtung mit dem Gegenkamm verbunden und insbesondere an ihrer der ersten Längsseite gegenüberliegenden weiteren Längsseite, bevorzugt in mehreren Auflagepunkten und/oder -flächen, mit dem Maschinenrahmen verbunden, insbesondere indem die Siebeinrichtung an dem Maschinenrahmen in einer Mehrzahl von Auflagepunkten und/oder -flächen anschlägt. Die Auflagepunkte und/oder die Auflagefläche bzw. der Anschlagsbereich kann dann bei Bewegung der Siebeinrichtung auch variiert werden, wodurch auch eine relative Bewegung des Siebkamms zum Gegenkamm vorteilhaft ist.

Vorzugsweise weist die Arretiereinrichtung eine Mehrzahl von Hakenabschnitten zum Hintergreifen und zur Lagerung der Achse auf. Die Hakenabschnitte können jeweils eine von außen für die Achse zugängliche Lagerungsöffnung aufweisen. Demnach können die Hakenabschnitte jeweils einen Bereich zur Anordnung der Achse aufweisen, so dass die Achse auf den Hakenabschnitten insbesondere aufliegen kann. Bevorzugt kann die Achse auch im verbundenen Zustand mit der Arretiereinrichtung, möglicherweise nach dem Lösen von entsprechenden Fixiermitteln, von oben, dem Untergrund abgewandt, aus den Hakenabschnitten herausgehoben werden. Von daher ermöglichen die nach außen zugänglichen Lagerungsöffnungen auf einfache Weise eine lösbare Anordnung der Siebeinrichtung am Gegenkamm, wobei gleichzeitig insbesondere auch eine relative Beweglichkeit zwischen Siebeinrichtung und Gegenkamm sichergestellt werden kann.

Besonders bevorzugt sind die Hakenabschnitte mit einer Anschlussplatte fest verbunden. Dabei können die Hakenabschnitte mit der Anschlussplatte einstückig ausgebildet sein und/oder formschlüssig, stoffschlüssig und/oder kraftschlüssig mit der Anschlussplatte verbunden sein.

Die Anschlussplatte kann sich über wenigstens 50 %, weiter bevorzugt zwischen 60 % bis 100 %, weiter bevorzugt über wenigstens 70 %, der Länge des Siebelementes, die insbesondere in Richtung der Drehachse der Zerkleinerungswalze verläuft, erstrecken. Somit kann eine Lagerung des Siebelementes oder der Siebeinrichtung insbesondere zumindest über im Wesentlichen über eine solche Länge der Siebeinrichtung gewährleistet werden, die zum sicheren Abstützen der Siebeinrichtung benötigt wird.

Insbesondere kann die Arretiereinrichtung, bevorzugt die Anschlussplatte, mit der dem Untergrund zugewandten und/oder der der Siebeinrichtung zugewandten Unterseite des Schwenkabschnitts über eine Mehrzahl von Verbindungsmitteln kraftschlüssig und/oder formschlüssig verbunden, insbesondere verschraubt, sein. Ein Verbindungsmittel kann insbesondere eine Schraube, eine Mutter und/oder eine Gegenmutter umfassen. Die Verbindungsmittel ermöglichen insbesondere eine lösbare Anordnung der Arretiereinrichtung. Die Anordnung an der Unterseite des Schwenkabschnitts gewährleistet, dass die Befestigung der Siebeinrichtung insbesondere nicht in den Bereich der Gegenzerkleinerungswerkzeuge eingreift, sondern unterhalb der Kammleiste angeordnet ist. Darüber hinaus gewährleistet die Anordnung an der Unterseite des Schwenkabschnitts, dass insbesondere nicht unmittelbar eine Anordnung an der Kammleiste, sondern an dem Schwenkabschnitt erfolgen kann, an dem die Stelleinrichtung angreift. Dies führt ebenfalls zu einer insbesondere im Wesentlichen verschleißresistenten Ausbildung der gesamten Zerkleinerungsvorrichtung.

Besonders bevorzugt ist das Siebelement mit wenigstens einem Stützelement verbunden und/oder auf dem Stützelement abgestützt. Das Stützelement kann insbesondere unterhalb des Siebelementes angeordnet sein. Das Stützelement ist ferner an der der Zerkleinerungswalze abgewandten Unterseite des Siebelementes angeordnet und insbesondere mit dem Siebelement verbunden und/oder das Siebelement liegt auf dem Stützelement auf. Insbesondere können eine Mehrzahl von zueinander beabstandeten Stützelementen zur Stützung und/oder Lagerung des Siebelementes vorgesehen sein. Das Stützelement kann sich zumindest im Wesentlichen bereichsweise über die Breite des Siebelementes erstrecken. Die Breite des Siebelementes ergibt sich insbesondere zumindest im Wesentlichen quer zur Drehachse der Zerkleinerungswalze. Insbesondere kann sich das Stützelement über wenigstens 30 %, insbesondere wenigstens 50 %, der Breite des Siebelementes erstrecken. Bei einer besonders bevorzugten Ausführungsform erstreckt sich das Siebelement insbesondere zumindest im Wesentlichen über die gesamte Breite des Stützelementes und grenzt bevorzugt unmittelbar unterseitig an das Siebelement an.

Bei weiteren Ausführungsformen können zwischen Stützelement und Siebelement bedarfsweise auch weitere Elemente angeordnet sein. Besonders bevorzugt stützt jedoch das jeweilige Stützelement das Siebelement unmittelbar ab. Das Stützelement kann demnach bevorzugt zumindest bereichsweise gebogen sein, insbesondere angepasst an die Form des Siebelementes.

Ferner kann das Stützelement stoffschlüssig, insbesondere verschweißt, mit dem Siebelement verbunden sein.

Alternativ zum Verschweißen des Stützelementes mit dem Siebelement kann vorgesehen sein, dass das Siebelement auswechselbar mit dem und/oder den Stützelement(en) verbunden ist. Bei dieser Ausführungsform kann das Siebelement jeweils über Siebelementverbindungsmittel mit wenigstens einem Stützelement, bevorzugt mit den beiden äußeren Stützelementen, verbunden sein, insbesondere kraftschlüssig und/oder formschlüssig verbunden sein. Auf den weiteren Stützelementen kann das Siebelement insbesondere nur aufgelegt und/oder abgestützt sein.

Darüber hinaus kann das Stützelement das Siebelement mit der Achse verbinden. Das Stützelement kann somit die mittelbare Lagerung des Siebelementes an der Arretiereinrichtung und somit am Gegenkamm gewährleisten.

Das Stützelement kann folglich eine flächige Abstützung des Siebelementes gewährleisten. Durch die mehreren Stützelemente wird ferner auch die Siebfläche des Siebelementes insbesondere zumindest im Wesentlichen nicht beeinträchtigt, insbesondere da das Stützelement in den zwischen den Sieböffnungen vorhandenen Bereichen mit dem Siebelement verbunden sein kann. Durch mehrere Stützelemente kann folglich weiterhin eine Siebung des Materials gewährleistet werden, das über die Unterseite des Siebelementes abgeführt wird, wobei gleichzeitig das Siebelement auch über die Achse am Gegenkamm abgestützt sein kann. Ein unmittelbares Anliegen des Stützelementes am Siebelement gewährleistet ferner, dass eine zumindest im Wesentlichen über die Breite des Siebelementes vorhandene gleichmäßige Abstützung gewährleistet werden kann.

Ferner ist bei einer weiteren bevorzugten Ausgestaltung der erfindungsgemäßen Zerkleinerungsvorrichtung ein Anschlagsmittel zum Anschlagen und/oder Abstützen am Maschinenrahmen vorgesehen. Insbesondere weist die Siebeinrichtung wenigstens ein, bevorzugt einstückiges, Anschlagsmittel zum Anschlagen und/oder Abstützen am Maschinenrahmen auf. Das Anschlagmittel kann insbesondere eine zumindest im Wesentlichen flächige Abstützung des Siebelementes am Maschinenrahmen gewährleisten. Insbesondere schlägt das Anschlagmittel an der der ersten Seitenwand gegenüberliegenden weiteren Seitenrand des Maschinenrahmens an. Insbesondere liegt das Anschlagsmittel mit seiner dem Untergrund zugewandten Unterseite zumindest im Wesentlichen vollflächig an der weiteren Seitenwand an. Demnach kann das Anschlagsmittel zumindest mit seiner Unterseite insbesondere korrespondierend zur Anlagefläche der weiteren Seitenwand ausgebildet sein.

Bei einer weiteren bevorzugten Ausführungsform, die insbesondere bei einem auswechselbaren Siebelement vorgesehen ist, ist wenigstens ein Anschlagsmittel durch eine Ausnehmung im Siebelement geführt.

Ferner versteht es sich, dass bedarfsweise auch eine Bewegung zwischen dem Anschlagsmittel und der weiteren Seitenwand insbesondere bei einer Bewegung des Gegenkamms gestattet ist, so dass insbesondere die Auflagefläche und/oder der Auflagepunkt des Anschlagsmittels an der weiteren Seitenwand bedarfsweise verändert bzw. verschoben werden kann, insbesondere bei Lastspitzen.

Insbesondere ist eine Mehrzahl, bevorzugt zwischen 2 bis 10, insbesondere zwischen 3 bis 6, zueinander beabstandete Anschlagsmittel vorgesehen, die insbesondere jeweils an die weitere Seitenwand des Maschinenrahmens zumindest bereichsweise, bevorzugt vollflächig, mit ihrer jeweiligen Unterseite anschlagen. Die Anschlagsmittel können insbesondere zumindest bereichsweise gebogen sein, insbesondere der gebogenen Oberfläche der weiteren Seitenwand folgen bzw. korrespondieren zu dieser ausgebildet sein. Insbesondere ist das Anschlagmittel bogenabschnittsförmig, bügelförmig und/oder plattenförmig und/oder, wie eingangs bereits erläutert, korrespondierend zur Anlagefläche der weiteren Seitenwand, an die das Anschlagsmittel anschlägt und/oder sich abstützt, ausgebildet. Demnach kann eine Krafteinleitung der auf die Siebeinrichtung einwirkenden Prozesskräfte insbesondere über eine Fläche des Anschlagsmittels in dem Maschinenrahmen sichergestellt werden, wodurch eine effiziente Abstützung erfolgen kann.

Das Anschlagsmittel kann flächig an der weiteren Seitenwand anliegen und/oder über einen Bogenwinkel und/oder einen Umfangsbereich von wenigstens 5° bis 80°, bevorzugt zwischen 10° bis 60°, an der weiteren Seitenwand des Maschinenrahmens anliegen, wodurch insbesondere eine effiziente Abstützung gewährleistet werden kann.

Besonders bevorzugt ist wenigstens ein weiteres Stützelement der Siebeinrichtung zur Verbindung der Achse mit dem Siebelement vorgesehen. Das weitere Stützelement kann insbesondere benachbart zu dem Stützelement am Siebelement angeordnet sein und insbesondere mit dem Siebelement fest verbunden sein. Insbesondere ist eine alternierende Anordnung zwischen weiteren Stützelement und Stützelement vorgesehen, so dass eine effiziente Abstützung gewährleistet werden kann.

Anders als das Stützelement kann sich das weitere Stützelement insbesondere nicht über einen Großteil der Breite des Siebelementes erstrecken, sondern ist an einem deutlich kleineren Bereich des Siebelementes zur Abstützung des Siebelementes angeordnet. Insbesondere ist das weitere Stützelement nur an der oberen, der dem Anschlagsmittel abgewandten Längskante des Siebelementes angeordnet bzw. greift an der oberen Längskante an und/oder liegt an dieser an. Insbesondere ist das weitere Stützelement mit der dem Anschlagsmittel abgewandten Längskante fest verbunden.

Das weitere Stützelement kann ferner auch das Siebelement mit der Achse verbinden. Somit kann das weitere Stützelement ebenfalls eine Abstützung des Siebelementes an der Achse gewährleisten, insbesondere wobei das weitere Stützelement sich hierfür nicht über einen Großteil der Breite des Siebelementes erstrecken und somit auch nicht unterhalb der Siebfläche angeordnet sein muss. Eine Beeinträchtigung des Siebprozesses kann somit verhindert werden. Das weitere Stützelement kann jedoch zumindest eine zumindest im Wesentlichen punktuelle Abstützung gewährleisten, so dass insbesondere ein Verschieben und/oder Verbiegen der dem Anschlagsmittel abgewandten Längskante während der Benutzung des Siebelementes zumindest im Wesentlichen sicher verhindert werden kann.

Damit kann das weitere Stützelement das Siebelement und damit einhergehend die Siebfläche an der vorderen Längskante aufnehmen, da im Prozess letztlich hohe Kräfte vorhanden sind und so eine Verformung dieser Längskante durch die Prozesskräfte im Wesentlichen vermieden werden kann.

Vorzugsweise ist die Achse durch Achsöffnungen des oder der Stützelement(e) und/oder des oder der weiteren Stützelement(e) geführt. Insbesondere ist die Achse durch Achsöffnungen der mehreren Stützelemente und durch Achsöffnungen der ebenfalls mehreren weiteren Stützelemente geführt. Die jeweilige Achsöffnung kann dabei insbesondere korrespondierend zur Außenform der Achse ausgebildet sein, so dass die Achse zumindest im Wesentlichen spielfrei in den Achsöffnungen der Stützelemente und der weiteren Stützelemente angeordnet sein kann. So kann die Achse mit dem oder den Stützelement(en) und/oder dem weiteren Stützelement(en) formschlüssig verbunden sein. Durch die vorgenannte Verbindung wird gewährleistet, dass eine sichere Abstützung der Stützelemente erfolgen kann.

Die Achse kann zusätzlich bedarfsweise stoffschlüssig und/oder kraftschlüssig mit den Stützelementen und/oder den weiteren Stützelementen verbunden sein, muss es jedoch nicht. Insbesondere ist die Achse durch Achsöffnungen der Stützelemente und der weiteren Stützelemente hindurchgesteckt.

Darüber hinaus kann die Achse jeweils gegenüber dem äußeren Stützelement und/oder dem äußeren weiteren Stützelement abstehen. Das äußere Stützelement oder das äußere weitere Stützelement ist insbesondere ein Stützelement, das unmittelbar nur mit einem Stützelement oder nur einem weiteren Stützelement benachbart ist. Ein Abstehen der Achse gegenüber diesen äußeren Stützelementen kann nun gewährleisten, dass die Achse bedarfsweise nach Lösung der Arretiereinrichtung auf Einbaumitteln, auf die im Folgenden noch eingegangen wird, abgelegt werden kann.

Besonders bevorzugt weist die Arretiereinrichtung wenigstens ein Fixiermittel auf. Das Fixiermittel ist insbesondere zur zumindest mittelbaren Fixierung, Sicherung und/oder Lagefixierung der Achse vorgesehen. In diesem Zusammenhang kann vorgesehen sein, dass das Fixiermittel unmittelbar an die Achse angreift und/oder unmittelbar mit dieser zusammenwirkt. Alternativ kann vorgesehen sein, dass das Fixiermittel mit weiteren, mit der Achse verbundenen Komponenten zusammenwirkt, wie insbesondere das Stützelement und/oder das weitere Stützelement.

Die Arretiereinrichtung stellt demnach über das Fixiermittel sicher, dass selbst bei einem ungewünschten Herauslösen der Achse aus den Lagerungsöffnungen der Hakenabschnitte eine Trennung zwischen Arretiereinrichtung und Siebeinrichtung verhindert werden kann, insbesondere indem ein zwischen Fixiermittel und weiterem Stützelement und/oder Stützelement und/oder ein zwischen Fixiermittel und Achse gewährleisteter Formschluss diese Bewegung "stoppen" kann. Somit wird die relative Bewegung über das Fixiermittel zwischen dem Gegenkamm und der Siebeinrichtung beschränkt. Das Fixiermittel ermöglicht letztlich eine Verriegelung der Achse in den Hakenabschnitten.

Nachfolgend wird zunächst eine Ausführungsform beschrieben, bei der das Fixiermittel mit den/dem Stützelement(en) und/oder dem/den weiteren Stützelement(en) zusammenwirkt. Anschließend wird eine weitere Ausführungsform beschrieben, bei der das Fixiermittel unmittelbar mit der Achse zusammenwirkt.

Insbesondere kann das Fixiermittel formschlüssig und/oder kraftschlüssig mit wenigstens einem Stützelement und/oder wenigstens einem weiteren Stützelement zusammenwirken. Ein Zusammenwirken zwischen Fixiermittel und Stützelement bzw. weiteren Stützelement kann zudem gewährleisten, dass ein ungewünschtes Herauswandern der Achse aus den Hakenabschnitten vermieden werden kann. Letztlich kann die Siebeinrichtung über die in den Hakenabschnitten angeordnete Achse mit dem Gegenkamm verbunden sein.

Ferner kann das Fixiermittel auch einen von einer Fixierplatte abstehenden Verschiebeabschnitt zum Verschieben der Fixierplatte aufweisen. Der Verschiebeabschnitt kann insbesondere als Bolzen und/oder Gewindestift bzw. Gewindestiftabschnitt ausgebildet sein und bevorzugt mit der Anschlussplatte verbunden sein.

Darüber hinaus kann das Fixiermittel formschlüssig und/oder kraftschlüssig mit der Anschlussplatte verbunden sein. Letztlich wirkt das Fixiermittel auch mit der Anschlussplatte zusammen, da das Fixiermittel eine Verbindung zwischen Siebeinrichtung und Anschlussplatte sicherstellt. Bevorzugt weist wenigstens ein Stützelement und/oder wenigstens ein weiteres Stützelement eine Ausnehmung zum Eingreifen des Fixiermittels, insbesondere zum Eingreifen der Fixierplatte, auf. Insbesondere können alle weiteren Stützelemente eine solche Ausnehmung aufweisen. Sind sowohl weitere Stützelemente als auch Stützelemente vorgesehen, so können alle Stützelemente und alle weiteren Stützelemente die Ausnehmung aufweisen oder nur einige Stützelemente und/oder nur einige weitere Stützelemente, sofern die anderen Stützelemente der Verriegelung nicht entgegenwirken.

Bei einer besonders bevorzugten Ausgestaltung weisen nur die weiteren Stützelemente eine Ausnehmung auf.

Zur Befestigung des Fixiermittels kann von der Anschlussplatte ein Vorsprung abstehen. Insbesondere ist je Fixiermittel ein Vorsprung vorgesehen. Der Vorsprung kann das Fixiermittel formschlüssig und/oder kraftschlüssig, insbesondere über eine Bolzenverbindung, mit dem Vorsprung verbinden. Der Vorsprung ermöglicht ferner, dass bedarfsweise eine Verschiebung des Fixiermittels im befestigten Zustand erfolgen kann. Besonders bevorzugt weist, wie zuvor erläutert, das Fixiermittel eine Fixierplatte und einen von der Fixierplatte abstehenden Verschiebeabschnitt, insbesondere eine Gewindestange, auf. Die Gewindestange bzw. der Verschiebeabschnitt kann nun durch den Vorsprung geführt werden und so eine Verriegelung zwischen der Anschlussplatte und den Stützelementen und/oder den weiteren Stützelementen gewährleisten Durch eine Verschiebung des Verschiebeabschnitts relativ zum Vorsprung kann diese Verriegelung auch wieder aufgehoben werden. Vorzugsweise kann demnach das Fixiermittel formschlüssig und/oder kraftschlüssig, insbesondere über eine Bolzenverbindung, mit dem Vorsprung verbunden sein. Die Bolzenverbindung kann insbesondere die vorgenannte Gewindestange umfassen. Die Gewindestange kann ferner auch mit einem Gewinde in dem Vorsprung bedarfsweise zusammenwirken.

Nachfolgend wird eine Ausführungsform des Fixiermittels beschrieben, bei der das Fixiermittel unmittelbar mit der Achse zusammenwirkt.

Bei dieser Ausführungsform ist bevorzugt vorgesehen, dass das Fixiermittel unmittelbar die Achse sichert. Alternativ oder zusätzlich kann vorgesehen sein, dass das Fixiermittel zumindest bereichsweise die Achse zur Sicherung und/oder Lagefixierung umgibt und/oder umschließt. Insbesondere kann das Fixiermittel so angeordnet sein, dass die in der Lagerungsöffnung der Hakenabschnitte angeordnete Achse im Bereich des Hakenabschnittes vollständig umschlossen wird, nämlich zum Teil durch den Hakenabschnitt und zum Teil durch das Fixiermittel.

Vorzugsweise kann das Fixiermittel lösbar kraftschlüssig und/oder formschlüssig, bevorzugt über eine Bolzenverbindung, mit einem Hakenabschnitt verbunden sein. Es muss nicht je Hakenabschnitt genau wenigstens ein Fixiermittel bereitgestellt werden, kann es aber. Insbesondere kann eine Mehrzahl von Fixiermitteln mit einer Mehrzahl von Hakenabschnitten zusammenwirken.

Insbesondere kann bei dieser Ausführungsform eine Rotation der Achse auch im gesicherten Zustand ermöglicht werden, was insbesondere zu einem relativen Verschwenken der Siebeinrichtung zum Gegenkamm genutzt werden kann, bevorzugt beim Öffnen einer Klappe, worauf im Folgenden noch eingegangen werden wird.

Bei einer weiteren besonders bevorzugten Ausgestaltung ist an der der Siebeinrichtung zugewandten Unterseite der Anschlussplatte wenigstens eine Führungsschiene zur Führung des Fixiermittels, insbesondere zur Führung der Fixierplatte, vorgesehen. Die Führungsschiene kann insbesondere zwei zumindest im Wesentlichen parallel zueinander angeordnete Stege aufweisen. Die Führungsschiene stellt somit sicher, dass ein Eingreifen des Fixiermittels in die Ausnehmung des Stützelementes und/oder des weiteren Stützelementes gewährleistet werden kann, da die Verschiebebewegung des Fixiermittels bei gewünschter Verriegelung insbesondere vorgegeben werden kann.

Bei einer weiteren bevorzugten Ausgestaltung ist vorgesehen, dass das Anschlagsmittel und jeweils ein Stützelement einstückig als gemeinsames Bauteil ausgebildet sind. Demnach kann sich das Stützelement insbesondere von der dem Anschlagsmittel abgewandten Längsseite bis zum Anschlagsmittel erstrecken und somit auch zur Kraftab- bzw. -einleitung das Anschlagsmittel mit der der dem Anschlagsmittel abgewandten Längsseite verbinden. Dies ermöglicht eine optimierte Krafteinleitung der auf die Siebeinrichtung einwirkenden Prozesskräfte über die Anschlagsmittel in den Maschinenrahmen.

Darüber hinaus ist bei einer weiteren bevorzugten Ausführungsform vorgesehen, dass die Siebeinrichtung ein sich an das Siebelement anschließendes Verlängerungselement aufweist. Insbesondere ist das Verlängerungselement frei von Sieböffnungen und/oder als durchgehende, geschlossene Platte und/oder zumindest im Wesentlichen eben ausgebildet. Das Verlängerungselement kann sich demnach insbesondere an das Siebelement anschließen. Bevorzugt ist das Verlängerungselement an der der Achse gegenüberliegenden Längsseite angeordnet. Ferner kann das Verlängerungselement auch zur Anordnung bzw. zur Befestigung des Anschlagsmittels dienen, das insbesondere gegenüber dem Verlängerungselement abstehen kann. Das Verlängerungselement kann bevorzugt auch bis zur weiteren Seitenwand des Maschinenrahmens ragen und insbesondere an diese weitere Seitenwand angrenzen und/oder anschlagen.

Das Verlängerungselement kann insbesondere eine Störkante im Materialfluss vermeiden, so dass das Verlängerungselement insbesondere zur Übergabe des Materials von der Siebfläche auf die Seitenwand oder eben in die umgekehrte Richtung bei einem Reversiervorgang genutzt werden kann.

Insbesondere ist das Anschlagsmittel fest, bevorzugt kraftschlüssig und/oder formschlüssig, mit dem Verlängerungselement verbunden. So kann das Anschlagsmittel von dem Verlängerungselement abstehen, wobei gleichzeitig auch bedarfsweise über das Verlängerungselement eine Krafteinleitung in den Maschinenrahmen erfolgen kann, da bevorzugt auch das Verlängerungselement bis zur weiteren Seitenwand des Maschinenrahmens reicht und insbesondere an diese anschlägt.

Außerdem ist bei einer weiteren bevorzugten Ausführungsform wenigstens ein Abstandshalter der Siebeinrichtung zur Gewährleistung eines Abstandes zwischen Siebelement und Zerkleinerungswalze vorgesehen.

Insbesondere sind zwei zueinander beabstandete Abstandshalter vorgesehen, die insbesondere zumindest im Wesentlichen plattenförmig ausgebildet sind und bevorzugt angepasst zur Außenoberfläche der Zerkleinerungswalze ausgebildet sein können. Die Abstandshalter können insbesondere zumindest im Wesentlichen unmittelbar an die Außenoberfläche der Zerkleinerungswalze angrenzen, insbesondere zu dieser einen lichten Abstand im Nicht-Belastungszustand von weniger als 2 cm, bevorzugt weniger als 1 cm, weiter bevorzugt weniger als 0,5 cm, einschließen. Insbesondere beträgt der minimale Abstand im nicht-belasteten Zustand der Zerkleinerungsvorrichtung zwischen den Zerkleinerungswerkzeugen und dem Siebelement weniger als 5 cm, bevorzugt weniger als 2 cm, wodurch insbesondere die Abstandhalter einen lichten Abstand im Nicht-Benutzungszustand zur Außenoberfläche der Zerkleinerungswalze von weniger als 2 cm einschließen. Die Abstandshalter gewährleisten, dass die aufgrund des Zerkleinerungsprozesses auf die Siebeinrichtung einwirkenden Kräfte, die möglicherweise die Siebeinrichtung aus ihrer Arbeitsposition herausheben würden, nicht dazu führen können, dass das Siebelement mit den Zerkleinerungswerkzeugen in Berührung kommt. Andernfalls würde die Gefahr bestehen, dass eine Beschädigung hervorgerufen werden würde. Dies kann durch die Abstandshalter vermieden werden.

Die Abstandshalter können insbesondere zumindest im Wesentlichen am Siebelement angeordnet sein und sich insbesondere über wenigstens 10 %, bevorzugt zwischen 10 % bis 60 %, der Breite des Siebelementes erstrecken.

In einer weiteren Ausführungsform kann der Abstandshalter bedarfsweise jedoch auch an dem Verlängerungselement und/oder an dem Anschlagsmittel angeordnet sein und an dieser Stelle auch einen Abstand zwischen dem Siebelement und der Zerkleinerungswalze bzw. den Zerkleinerungswerkzeugen der Zerkleinerungswalze gewährleisten. Bedarfsweise können separat bereitzuhaltende und/oder auszubildende Abstandshalter entfallen, wodurch insbesondere eine durchgängige Siebfläche des Siebelementes sichergestellt werden kann. Dann wird das Material bei Rotation der Zerkleinerungswalze nicht durch die Abstandshalter aufgehalten, wodurch insbesondere ein höherer Durchsatz und auch eine Energieeinsparung erreicht werden kann. In diesem Fall muss die Abstandsfunktion dann, wie zuvor erläutert, von einem anderen Element übernommen werden, wozu beispielsweise die Anschlagselemente dienen können. So kann beispielsweise das Anschlagsmittel an seinem einen Ende so ausgebildet sein, dass beim Anheben der Siebeinrichtung in Richtung der Zerkleinerungswalze diese Elemente zuerst an die Außenoberfläche der Zerkleinerungswalze anstoßen und somit verhindern, dass die Zerkleinerungswerkzeuge in Berührung mit dem Siebelement kommen.

Alternativ oder zusätzlich kann vorgesehen sein, dass das Stabilitätselement oder ein weiteres Element der Siebeinrichtung in Verbindung mit dem Gegenkamm zu einem Zurückhalten der Siebeinrichtung führen kann. Auch weitere Anschlagsflächen an anderen Stellen, wie beispielsweise den Stirnwänden, sind denkbar. Letztlich wird dann insbesondere auch ein ausreichender Abstand zwischen der Siebeinrichtung und der Zerkleinerungswalze gewährleistet.

**In** einer weiteren bevorzugten Ausführungsform kann die Funktion des Abstandshalters auch durch weitere Komponenten der Zerkleinerungsvorrichtung übernommen werden, worauf im Folgenden noch eingegangen wird.

Bei einer weiteren bevorzugten Ausführungsform ist vorgesehen, dass wenigstens ein die Stützelemente und/oder die weiteren Stützelemente verbindendes Stabilitätselement benachbart zur Achse vorgesehen ist. Das Stabilitätselement kann insbesondere auch als Achse ausgebildet sein. Besonders bevorzugt steht das Stabilitätselement jedoch nicht über die äußeren Stützelemente oder äußeren weiteren Stützelemente über. Wie die Achse kann auch das Stabilitätselement durch Achsöffnungen für das Stabilitätselement der Stützelemente und/oder der weiteren Stützelemente geführt sein, insbesondere wobei das Stabilitätselement zumindest im Wesentlichen spielfrei in diesen Achsöffnungen angeordnet ist. Das Stabilitätselement kann bedarfsweise zusätzlich kraftschlüssig, formschlüssig und/oder stoffschlüssig mit den Stützelementen und/oder den weiteren Stützelementen verbunden werden. Insbesondere ist das Stabilitätselement unmittelbar unverbunden zum Gegenkamm und stellt bevorzugt eine weitere Stabilisierung der Siebeinrichtung bereit. Das Stabilitätselement dient insbesondere nicht zum Zusammenwirken mit der Arretiereinrichtung, sondern stellt eine ausreichend stabile Siebeinrichtung bereit und ermöglicht weiter, dass die Stützelemente und die weiteren Stützelemente miteinander nicht mehr über die Achse, sondern über ein weiteres Mittel, nämlich das Stabilitätselement, miteinander verbunden sein können. Demnach kann das Stützelement ebenfalls als dickwandiges Rohr ausgebildet sein. Das Stützelement ermöglicht bedarfsweise auch, dass die Siebeinrichtung über das Stützelement zu Wartungs- und/oder Reparaturzwecken angehoben werden kann.

Bei einer besonders bevorzugten Ausgestaltung der erfindungsgemäßen Zerkleinerungsvorrichtung ist vorgesehen, dass das Maschinenrahmen eine aufschwenkbare Klappe aufweist, wobei an der Klappe der Gegenkamm und die Siebeinrichtung zumindest teilweise gelagert sind und/oder insbesondere wobei die Klappe an der ersten Seitenwand angeordnet ist und/oder die erste Seitenwand bildet. Die Klappe kann insbesondere über Kammklappenzylinder betätigt werden.

Zum Betätigen der Klappe werden nachfolgend zwei Ausführungsformen beschrieben, die jeweils bei Betätigung der Klappe auch eine Bewegung der Siebeinrichtung ermöglichen.

Zunächst wird im Folgenden eine Ausführungsform beschrieben, bei der die Siebeinrichtung auf wenigstens einem Einbaumittel abgelegt wird:
Besonders bevorzugt ist ein Einbaumittel zum Öffnen und Schließen der Klappe für die Siebeinrichtung vorgesehen. Das Einbaumittel kann insbesondere mit dem Maschinenrahmen, bevorzugt im Bereich der Stirnwandungen und/oder an der ersten Seitenwand, verbunden sein. Das Einbaumittel kann bedarfsweise zur Aufnahme und zur Anordnung der Siebeinrichtung vorgesehen sein, insbesondere beim Öffnen oder Schließen der Klappe. Insbesondere sind zwei Einbaumittel vorgesehen, bevorzugt korrespondierend zu den Stirnenden des Gegenkamms. Die Einbaumittel können insbesondere zur Anordnung und/oder Auflage eines Einbauzapfens oder zur Anordnung und/oder Auflage des gegenüber dem äußeren Stützelement und/oder dem weiteren Stützelement abstehenden Abschnittes der Achse vorgesehen sein. Hierzu können die Einbaumittel eine Ausnehmung zur Anordnung dieses Abschnitts der Achse oder zur Anordnung eines Einbauzapfens aufweisen.

Demnach kann zum Öffnen der Klappe zunächst die Arretiereinrichtung von dem Gegenkamm gelöst und/oder die Siebeinrichtung vom Gegenkamm gelöst werden, dann kann die Siebeinrichtung auf die Einbaumittel abgelegt werden, anschließend kann die Klappe herausgeschwenkt werden und dann kann insbesondere die Siebeinrichtung bedarfsweise aus dem Zerkleinerungsraum ausgehoben werden. Zum Zusammenbau kann gleichfalls vorgesehen sein, dass die Siebeinrichtung zunächst auf die Einbaumittel gelegt wird, anschließend die Klappe zugeschwenkt und dann die Siebeinrichtung über die Arretiereinrichtung mit dem Gegenkamm verbunden wird.

Zum Zwecke des Öffnens oder Schließens der Klappe kann das Einbaumittel insbesondere verschoben, nämlich insbesondere vor- bzw. herausgeschoben, werden. Hierzu kann das Einbaumittel mit Verbindungsmitteln mit dem Maschinenrahmen verbunden sein, wobei die Verbindungsmittel insbesondere durch ein Langloch des Einbaumittels geführt sein können, so dass zu Benutzungszwecken der Zerkleinerungsvorrichtung das Einbaumittel in eine Arbeitsposition für die Zerkleinerungswalze zurückgeschoben werden kann und insbesondere nicht mehr störend im Zerkleinerungsraum angeordnet ist. Demnach können die Einbaumittel insbesondere als Ablage für die Siebeinrichtung dienen.

Insbesondere kann das Einbaumittel unabhängig von der Klappe und/oder dem Gegenkamm bereitgestellt werden. Das Einbaumittel kann mit dem Maschinenrahmen verbunden sein, insbesondere an diesem angebracht sein. Zur Zerkleinerung des Materials wird das Einbaumittel vorab eingefahren, um insbesondere ein Anstoßen der Siebeinrichtung im ausgeschobenen Zustand des Einbaumittels am Einbaumittel zu verhindern.

Liegt beispielsweise die Siebeinrichtung auf den Einbaumitteln oder wenigstens einem Einbaumittel und auf der anderen Seite auf der Seitenwand auf, so kann die Klappe insbesondere geschlossen werden. Die Siebeinrichtung kann dann durch Verfahren des Gegenkamms mit der Achse in die Hakenabschnitte aufgenommen und durch die zuvor dargestellte Verriegelung bzw. die zuvor dargestellte Arretiereinrichtung gesichert werden.

Nachfolgend wird eine weitere Ausführungsform beschrieben, bei der die Siebeinrichtung gemeinsam mit dem Gegenkamm beim Öffnen der Klappe aus dem Zerkleinerungsraum herausgezogen werden kann oder beim Schließen der Klappe in den Zerkleinerungsraum eingeführt werden kann.

Bei dieser Ausführungsform ist bevorzugt vorgesehen, dass zum Öffnen der Klappe die Arretiereinrichtung insbesondere nicht vom Gegenkamm gelöst werden muss. Bevorzugt muss auch nicht das Fixiermittel gelöst werden. Das Fixiermittel ist bei dieser Ausführungsform besonders bevorzugt gemäß der zuvor beschriebenen zweiten Ausführungsform ausgebildet, bei der das Fixiermittel unmittelbar die Achse sichern kann. **In** dieser Ausführungsform ermöglicht die ermöglichte Rotation der Achse auch eine mögliche Verschwenkung bzw. Schwenkbewegung der Siebeinrichtung relativ zum Gegenkamm beim Öffnen der Klappe.

Bevorzugt kann vorgesehen sein, dass die Siebeinrichtung derart mit dem Gegenkamm verbunden und am Maschinenrahmen abgestützt ist, dass die Siebeinrichtung gemeinsam mit dem Gegenkamm beim Öffnen der Klappe betätigt und/oder bewegt werden kann. Demnach lässt sich insbesondere die Siebeinrichtung über den Kammklappenmechanismus für den Einbau und den Ausbau bewegen. Beim Einbau kann vorgesehen sein, dass die Siebeinrichtung über ein externes Hebezeug, beispielsweise einen Radlader oder einen Kran, auf die offene Klappe gelegt und mit dem Gegenkamm verbunden werden kann. Anschließend kann durch Betätigen der Kammklappenzylinder die Klappe geschlossen und die Siebeinrichtung in ihre Arbeitsposition verschoben werden. Das Schließen der Klappe kann die Siebeinrichtung in ihrer Arbeitsposition arretieren, so kann/können insbesondere die zuvor beschriebene Arretiereinrichtung und/oder die zuvor beschriebenen Fixiermittel entfallen. Beim Öffnen der Klappe kann die Siebeinrichtung aus ihrer Arbeitsposition herausgezogen werden, insbesondere ohne, dass vorab die Siebeinrichtung vom Gegenkamm gelöst werden muss. Vorteilhaft hieran ist, dass der Benutzer zum Entfernen der Siebeinrichtung (beispielsweise zur Reparatur oder Wartung) nicht mehr im Zerkleinerungsraum die Verbindung zwischen Gegenkamm und Siebeinrichtung vor Öffnen der Klappe lösen muss. Auf diese Weise kann also ein ergonomisches Arbeiten ermöglicht werden. Außerdem können die bereits vorhanden Arbeitsaktuatoren der Zerkleinerungsvorrichtung für den Einbau und Ausbau der Siebeinrichtung genutzt werden. Darüber hinaus ist es bei dieser Ausführungsform nicht erforderlich, die Siebeinrichtung mit einem externen Hebemittel, insbesondere Kran oder Radlader, unter der Zerkleinerungswalze hindurch an der weiteren Seitenwand nach oben bzw. hoch zu bewegen. Diese Bewegung kann bei dieser Ausführungsform durch die Klappe initiiert und/oder erledigt werden.

Besonders bevorzugt in diesem Zusammenhang vorgesehen, dass wenigstens eine Abstützschiene am Maschinenrahmen, insbesondere an einer Stirnwandung des Maschinenrahmens, vorgesehen ist, entlang derer die Siebeinrichtung beim Öffnen und/oder Schließen der Klappe führbar und/oder abstützbar ist. Insbesondere können auch zwei Abstützschienen an beiden Stirnwandungen des Maschinenrahmens vorgesehen sein. Vorzugsweise weist die Abstützschiene einen oberen, der Zerkleinerungswalze zugewandten Begrenzungssteg und einen dem oberen Begrenzungssteg gegenüberliegenden unteren Begrenzungssteg auf. Der obere Begrenzungssteg kann wenigstens eine Auflaufschräge zum Anschlagen und Führen der Siebeinrichtung aufweisen, insbesondere jeweils in den stirnseitigen Endbereichen.

Die Siebeinrichtung kann entlang der Abstützschiene beim Öffnen oder Schließen der Klappe geführt werden. Bevor die Klappe geöffnet wird, ist es insbesondere nicht mehr notwendig die Fixiermittel zu entfernen, wobei das Fixiermittel insbesondere derart mit der Achse zusammenwirkt, dass eine Verschwenkung der Siebeinrichtung relativ zum Gegenkamm beim Betätigen der Klappe ermöglicht werden kann. Die Abstützschiene kann diese Verschwenkung einleiten, indem durch die vorgegebene Positionierung der Siebeinrichtung bei weiterhin vorhandener Verbindung zu dem Gegenkamm eine Verschwenkung der Siebeinrichtung herbeigeführt werden kann.

Darüber hinaus ist bevorzugt vorgesehen, dass die Siebeinrichtung zwischen dem oberen und unteren Begrenzungssteg mit einem, insbesondere stirnseitig von dem Siebelement abstehenden, Abstützmittel geführt ist. Das Abstützmittel ist insbesondere zum Zusammenwirken mit der Abstützschiene und folglich auch für die Verschwenkung der Siebeinrichtung vorgesehen.

Das Abstützmittel kann insbesondere gegenüber dem Siebelement abstehen und/oder das Siebelement kann eine Ausnehmung im Bereich des Abstützmittels aufweisen und/oder gegenüber dem Abstützmittel zurückversetzt sein.

Bevorzugt kann das Abstützmittel beim Öffnen und/oder Schließen der Klappe auf dem unteren Begrenzungssteg abgelegt sein und/oder sich an diesem abstützen.

Darüber hinaus kann der obere Begrenzungssteg zusätzlich als Abstandhalter ausgebildet sein. Die Abstandshalterfunktion kann dadurch erreicht werden, dass das Abstützmittel auch im Benutzungszustand der Zerkleinerungsvorrichtung in der Abstützschiene aufgenommen ist und bei versuchter Ausweichbewegung der Siebeinrichtung in Richtung der Zerkleinerungswalze nach Überwindung eines geringen Abstandes an den oberen Begrenzungssteg anschlägt. Auf diese Weise kann der benötigte Abstand zwischen den Zerkleinerungswerkzeugen und dem Siebelement auch im Benutzungszustand eingehalten werden. Separat bereitzuhaltende, unmittelbar mit dem Siebelement verbundene Abstandshalter können auf diese Weise insbesondere vermieden werden.

Die Abstandshalterfunktion, die bedarfsweise von dem oberen Begrenzungssteg übernommen werden kann, wird insbesondere in der Benutzungssituation, das heißt insbesondere während der Zerkleinerung des Zerkleinerungsgutes durch die Zerkleinerungsvorrichtung, übernommen. Somit wird die Abstandshaltefunktion des oberen Begrenzungsstegs insbesondere während der Zerkleinerung übernommen. Besonders bevorzugt wird der untere Begrenzungssteg der Abstützschiene nur für den Ein- und Ausbau der Siebeinrichtung benötigt. Während der Benutzungssituation bzw. während der Zerkleinerung liegt die Siebeinrichtung insbesondere an der weiteren Seitenwand auf und/oder an bzw. ist an dieser abgestützt und/oder schlägt an dieser an, wodurch die auf die Siebeinrichtung einwirkenden Kräfte in die weitere Seitenwand eingeleitet werden können. Besonders bevorzugt nimmt daher der untere Begrenzungssteg nicht die Prozesskräfte während der Zerkleinerung auf, sondern ist insbesondere lediglich für die Gewichtskraft der Siebeinrichtung ausgelegt und dient letztlich bevorzugt zum vereinfachten Ein- und Ausbau der Siebeinrichtung.

Bevorzugt ist das Abstützmittel als die Anschlagsmittel miteinander verbindendes Mittel, insbesondere ausgebildet als Achse, ausgebildet. Hierzu kann das Abstützmittel insbesondere durch Öffnungen der Anschlagsmittel geführt sein und/oder formschlüssig und/oder kraftschlüssig mit den Anschlagsmitteln verbunden sein, insbesondere wobei das Abstützmittel spielfrei in den Anschlagsmitteln angeordnet ist. Besonders bevorzugt steht das Abstützmittel beidseitig von den äußeren Anschlagsmitteln und/oder dem Siebelement ab und wirkt insbesondere jeweils mit einer Abstützschiene zusammen.

Bei dieser Ausführungsform ist ein weiterer Vorteil des Abstützmittels, insbesondere bei einem auswechselbar an den Stützelementen angeordnetem Siebelement, dadurch gegeben, dass das Siebelement zusätzlich durch das Abstützmittel festgehalten werden kann. Das Abstützmittel kann insbesondere die nicht mit dem Siebelement verbundenen Stützelemente mit den mit dem Siebelement über Siebelementverbindungsmittel verbundenen Stützelemente verbinden. Insbesondere sind bei dieser Ausführungsform die Anschlagsmittel durch Ausnehmungen des Siebelementes geführt, was zur weiteren Stabilität des insbesondere auswechselbaren Siebelementes beiträgt.

In weiteren Ausführungsformen kann vorgesehen sein, dass weitere Siebverlängerungselemente unterhalb der Siebfläche des Siebelementes angeordnet sind. Diese Siebverlängerungselemente können insbesondere als Stege ausgebildet sein und besonders bevorzugt einen L-profilförmigen Querschnitt aufweisen. Die Siebverlängerungselemente erweitern letztlich die Siebfläche in der Tiefe, so dass insbesondere längliches und zu langes Material dann durch diese Siebverlängerungselemente aufgehalten und anschließend einer erneuten Zerkleinerung zugeführt werden kann.

Der Gegenkamm kann in unterschiedlichen Winkeln zu der Zerkleinerungswalze angestellt werden, so dass im Idealfall der Gegenkamm nur im Überlastfall oder nur bei besonders hohen Lastspitzen ausschwenkt. Hierdurch kann der angestrebte Abstand von 1 cm zwischen der Siebeinrichtung und der Zerkleinerungswalze gewährleistet werden. Die Siebeinrichtung wird dadurch permanent durch die Zerkleinerungswerkzeuge gereinigt, wodurch der Durchsatz verbessert werden kann.

Des Weiteren ist bei einer weiteren Ausgestaltung des vorliegenden Erfindungsgedankens besonders bevorzugt vorgesehen, dass am Gegenkamm unterhalb der Gegenzerkleinerungswerkzeuge, dem Siebelement zugewandt eine Leiteinrichtung zur Abführung von zerkleinertem Aufgabegut und insbesondere zum Abwurf von zerkleinertem Aufgabegutes auf das Siebelement vorgesehen ist.

Ferner ist bei einer weiteren bevorzugten Ausführungsform des Erfindungsgedankens vorgesehen, dass die Leiteinrichtung im Wesentlichen in Richtung der Drehachse der Zerkleinerungswalze und/oder in Längsrichtung des Gegenkamms verläuft und sich insbesondere zumindest im Wesentlichen über die gesamte Länge der Zerkleinerungswalze und/oder des Gegenkamms erstreckt.

Bei einer besonders bevorzugten Ausgestaltung der erfindungsgemäßen Zerkleinerungsvorrichtung ist vorgesehen, dass die Leiteinrichtung wenigstens eine zwischen zwei benachbarten Gegenzerkleinerungswerkzeugen angeordnete Anschlagswandung aufweist, insbesondere wobei die Anschlagswandung unmittelbar unterhalb der Gegenzerkleinerungswerkzeuge angeordnet ist und/oder insbesondere wobei jeweils zwischen zwei benachbarten Gegenzerkleinerungswerkzeugen eine Anschlagswandung vorgesehen ist und/oder insbesondere wobei die Länge der Anschlagswandung geringer ist als die Länge wenigstens eines unmittelbar benachbarten Gegenzerkleinerungswerkzeuges.

Die Leiteinrichtung ist insbesondere so ausgestaltet worden, dass die Materialübergabe zum Siebelement verbessert werden kann und insbesondere ohne eine Störung erfolgen kann. Gleichzeitig kann insbesondere auch sichergestellt werden, dass der Zerkleinerungsprozess an den Gegenzerkleinerungswerkzeugen, die **insbesondere** als Kammzähne ausgebildet sein können, und auch der Materialdurchsatz der Zerkleinerungsvorrichtung nicht beeinträchtigt wird.

Vorzugsweise ist vorgesehen, dass die Anschlagswandung einen am Gegenkamm angeordneten ersten Abschnitt und einen sich an den ersten Abschnitt anschließenden zweiten Abschnitt aufweist, wobei zwischen dem ersten und dem zweiten Abschnitt ein Winkel α zwischen 100° und 170°, bevorzugt zwischen 110° und 165°, weiter bevorzugt zwischen 135° und 150°, eingeschlossen wird.

Besonders bevorzugt ist vorgesehen, dass die Leiteinrichtung einen sich jeweils an den zweiten Abschnitt der Anschlagswandung anschließenden, insbesondere zusammenhängenden, dritten Abschnitt aufweist, der zu wenigstens einem zweiten Abschnitt, insbesondere zu allen zweiten Abschnitten, einen Winkel γ zwischen 70° und 110°, bevorzugt zwischen 85° und 95°, einschließt.

Des Weiteren ist bei einer weiteren Ausgestaltung des vorliegenden Erfindungsgedankens besonders bevorzugt vorgesehen, dass die Gegenzerkleinerungswerkzeuge über Lagerkörper an dem Gegenkamm gelagert sind, insbesondere wobei die Leiteinrichtung zwischen den Lagerkörpern angeordnet ist. Die Lagerkörper können auch als Unterkörper für die Gegenzerkleinerungswerkzeuge bezeichnet werden.

Ferner ist bei einer weiteren bevorzugten Ausführungsform des Erfindungsgedankens vorgesehen, dass die Stelleinrichtung wenigstens einen Hydraulikzylinder aufweist.

Des Weiteren betrifft die vorliegende Erfindung eine Zerkleinerungsvorrichtung, die zur Zerkleinerung von Aufgabegut vorgesehen ist. Die Zerkleinerungsvorrichtung weist insbesondere eine auf ihrer Außenoberfläche Zerkleinerungswerkzeuge aufweisende, an einem Maschinenrahmen drehbar gelagerte Zerkleinerungswalze auf. Ferner umfasst die Zerkleinerungsvorrichtung einen Gegenzerkleinerungswerkzeuge aufweisenden Gegenkamm zum Zusammenwirken mit den Zerkleinerungswerkzeugen zur Zerkleinerung des Aufgabegutes.

Ferner ist eine Siebeinrichtung vorgesehen, die unterhalb der Zerkleinerungswalze angeordnet ist und zum Sieben von zerkleinertem Aufgabegut vorgesehen ist. Die Siebeinrichtung weist ein eine Vielzahl von, insbesondere geschlossenen, Sieböffnungen aufweisendes, durchgehendes, insbesondere einstückiges, Siebelement auf. Der Gegenkamm ist verschwenkbar am Maschinenrahmen, insbesondere an einer ersten Seitenwand des Maschinenrahmens, gelagert und mittels einer Stellrichtung in Richtung der Zerkleinerungswalze anstellbar. Die Siebeinrichtung ist am Gegenkamm gelagert.

Zudem ist erfindungsgemäß die Siebeinrichtung über eine Arretiereinrichtung mit dem Gegenkamm kraftschlüssig und/oder formschlüssig verbunden. Die Siebeinrichtung ist an der Arretiereinrichtung über eine Achse aufgehängt, insbesondere wobei die Arretiereinrichtung eine Mehrzahl von Hakenabschnitten zur Lagerung der Achse vorgesehen ist. Die Hakenabschnitte können insbesondere jeweils eine von außen für die Achse zugängliche Lagerungsöffnung aufweisen.

Es versteht sich, dass im Zusammenhang mit Vorteilen der vorgenannten Zerkleinerungsvorrichtung auf die vorgenannten Ausführungen verwiesen werden darf, die in gleicher Weise auch für diese Ausführungsform der Zerkleinerungsvorrichtung gelten können, ohne dass dies einer weiteren expliziten Erläuterung bedarf. Dies betrifft insbesondere die Ausgestaltung der Siebeinrichtung und/oder der Arretiereinrichtung, die auf die vorliegende Ausführungsform der Zerkleinerungsvorrichtung übertragen werden können.

Bei dieser ebenfalls vorteilhaften erfindungsgemäßen Ausführungsform der Zerkleinerungsvorrichtung ist lediglich optional vorgesehen, dass die Siebeinrichtung sich zusätzlich zur Lagerung am Gegenkamm unmittelbar oder mittelbar am Maschinenrahmen abstützt und/oder an diesen anschlägt. Bereits die Arretiereinrichtung, die die erfindungsgemäße Aufhängung an der Achse der Siebeinrichtung ermöglicht, stellt auf besondere Weise eine Befestigung der Siebeinrichtung sicher, die auch ohne die Abstützung am Maschinenrahmen besonders vorteilhafte Effekte zeigt, wie diese eingangs geschildert worden sind. Folglich wird diese Ausführungsform der Zerkleinerungsvorrichtung auch unabhängig beansprucht.

Natürlich kann bei dieser Ausführungsform bedarfsweise bei einer besonders bevorzugten Ausführungsform auch vorgesehen sein, dass sich die Siebeinrichtung, insbesondere mit wenigstens einem Anschlagsmittel, an dem Maschinenrahmen, insbesondere an der weiteren Seitenwand, abstützt und/oder an diese anschlägt. Erfindungswesentlich bei dieser Ausführungsform der Zerkleinerungsvorrichtung ist die Arretiereinrichtung, die eine formschlüssige und/oder kraftschlüssige Verbindung der Siebeinrichtung zu dem Gegenkamm gewährleistet.

Die Arretiereinrichtung ist besonders vorteilhaft, da sie eine einfache, aber auch lösbare Anordnung der Siebeinrichtung am Gegenkamm ermöglicht. Darüber hinaus ist vorteilhaft, dass durch die Aufhängung der Siebeinrichtung über die Achse an der Arretiereinrichtung auch eine gewisse relative Beweglichkeit bzw. ein gewisses Spiel zwischen dem Gegenkamm und der Siebeinrichtung eingeräumt werden kann, obwohl die Siebeinrichtung über die Achse mit dem Gegenkamm verbunden ist. Somit kann ein optimaler Ausgleich von Prozesskräften erfolgen.

Des Weiteren wird ausdrücklich darauf hingewiesen, dass alle vorgenannten und nachstehenden Intervalle sämtliche darin enthaltene Zwischenintervalle und auch Einzelwerte enthalten und diese Zwischenintervalle und Einzelwerte als erfindungswesentlich anzusehen sind, auch wenn diese Zwischenintervalle oder Einzelwerte im Einzelnen nicht konkret angegeben sind.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung.

Es zeigt:
- Fig. 1: eine schematische perspektivische Darstellung einer erfindungsgemäßen Zerkleinerungsvorrichtung,
- Fig. 2: eine schematische Querschnittsansicht der in Fig. 1 dargestellten erfindungsgemäßen Zerkleinerungsvorrichtung,
- Fig. 3: eine schematische perspektivische Unteransicht auf Teile der in Fig. 1 dargestellten erfindungsgemäßen Zerkleinerungsvorrichtung,
- Fig. 4A: eine schematische perspektivische Darstellung einer erfindungsgemäßen Siebeinrichtung mit daran angeordneter Arretiereinrichtung,
- Fig. 4B: eine weitere schematische perspektivische Darstellung der in Fig. 4A gezeigten Siebeinrichtung mit daran angeordneter Arretiereinrichtung,
- Fig. 5A: eine schematische perspektivische Darstellung einer weiteren Ausführungsform einer erfindungsgemäßen Siebeinrichtung,
- Fig. 5B: eine schematische Seitenansicht auf die in Fig. 5A gezeigte erfindungsgemäße Siebeinrichtung,
- Fig. 5C: eine schematische Unteransicht auf die in Fig. 5A gezeigte erfindungsgemäße Siebeinrichtung,
- Fig. 5D: eine weitere schematische Seitenansicht in Längsrichtung der in Fig. 5A dargestellten erfindungsgemäßen Siebeinrichtung,
- Fig. 6A: eine schematische perspektivische Darstellung einer weiteren Ausführungsform einer erfindungsgemäßen Siebeinrichtung,
- Fig. 6B: eine schematische Seitenansicht auf die in Fig. 6A gezeigte erfindungsgemäße Siebeinrichtung,
- Fig. 6C: eine schematische Unteransicht auf die in Fig. 6A gezeigte erfindungsgemäße Siebeinrichtung,
- Fig. 6D: eine weitere schematische Seitenansicht in Längsrichtung der in Fig. 6A dargestellten erfindungsgemäßen Siebeinrichtung,
- Fig. 7: eine schematische perspektivische Darstellung eines erfindungsgemäßen Gegenkamms mit daran angeordneter erfindungsgemäßer Siebeinrichtung,
- Fig. 8: eine schematische Rückansicht auf die in Fig. 7 dargestellten Teile,
- Fig. 9: eine schematische perspektivische Ansicht eines Teils einer weiteren Ausführungsform einer erfindungsgemäßen Zerkleinerungsvorrichtung,
- Fig. 10: eine schematische perspektivische Darstellung einer erfindungsgemäßen Zerkleinerungsvorrichtung ohne darin angeordneter Zerkleinerungswalze,
- Fig. 11: eine schematische Unteransicht auf Teile einer erfindungsgemäßen Zerkleinerungsvorrichtung in einer weiteren Ausführungsform,
- Fig. 12: eine schematische Detailansicht der in Fig. 11 gezeigten Einbausituation einer erfindungsgemäßen Siebeinrichtung,
- Fig. 13: eine schematische perspektivische Darstellung einer weiteren Ausführungsform einer erfindungsgemäßen Siebeinrichtung mit darin angeordneter Arretiereinrichtung,
- Fig. 14: eine schematische perspektivische Unteransicht auf die in Fig. 13 dargestellte erfindungsgemäße Siebeinrichtung mit daran angeordneter Arretiereinrichtung,
- Fig. 15: eine schematische perspektivische Darstellung einer erfindungsgemäßen Arretiereinrichtung,
- Fig. 16: eine schematische perspektivische Darstellung einer erfindungsgemäßen Leiteinrichtung,
- Fig. 17: eine schematische Querschnittsansicht einer weiteren Ausführungsform einer erfindungsgemäßen Zerkleinerungsvorrichtung in einem ersten Zustand mit geschlossener Klappe,
- Fig. 18: eine weitere schematische Querschnittsansicht der in Fig. 17 gezeigten erfindungsgemäßen Zerkleinerungsvorrichtung in einem zweiten Zustand mit geöffneter Klappe und
- Fig. 19: eine schematische perspektivische Darstellung einer weiteren Ausführungsform einer erfindungsgemäßen Siebeinrichtung.

In den Fig. 1 bis 15 ist eine Ausführungsform einer erfindungsgemäßen Zerkleinerungsvorrichtung 1 gezeigt, wobei die Figuren zum Teil unterschiedliche Ausbildungen bestimmter Komponenten oder unterschiedliche Ansichten von bestimmten Teilen einer erfindungsgemäßen Zerkleinerungsvorrichtung 1 zeigen.

Die Fig. 1 bis 3 zeigen unterschiedliche Ansichten der in Fig. 1 dargestellten Zerkleinerungsvorrichtung 1. Die Fig. 4 bis 16 zeigen unterschiedliche Ansichten von Komponenten einer Zerkleinerungsvorrichtung 1, wie sie in Fig. 1 dargestellt ist. Dabei sind andere Teile der Zerkleinerungsvorrichtung 1 aus Übersichtlichkeitsgründen oder zur Darstellung von bestimmten Merkmalen entfernt worden, um die Funktionsweise beschreiben zu können.

Die in Fig. 1 dargestellte Zerkleinerungsvorrichtung 1 ist zur Zerkleinerung von Aufgabegut vorgesehen. Die Zerkleinerungsvorrichtung 1 weist auf eine Zerkleinerungswalze 5 auf, auf deren Außenoberfläche 2 Zerkleinerungswerkzeuge 3 angeordnet sind. Die Zerkleinerungswalze 5 ist am Maschinenrahmen 4 gelagert, wobei die Zerkleinerungswalze 5 auch um eine Drehachse drehbar gelagert sein kann. Die drehbare Lagerung der Zerkleinerungswalze 5 ist in den dargestellten Ausführungsformen nicht näher im Detail gezeigt.

Auch das Maschinenrahmen 4 ist lediglich schematisch dargestellt, wobei auch ein äußeres Gehäuse des Maschinenrahmens 4 vorgesehen sein kann, dass die im Maschinenrahmen 4 angeordneten Komponenten vor äußeren Einflüssen schützt. Dies ist aus Übersichtlichkeitsgründen ebenfalls nicht näher dargestellt worden. Von daher versteht es sich, dass die Zerkleinerungsvorrichtung 1 auch weitere Komponenten, wie beispielsweise ein äußeres Gehäuse oder die Lagerung der Zerkleinerungswalze 5 umfassen kann, die in den Figuren jedoch nicht näher dargestellt sind.

Ferner kann der Maschinenrahmen 4 auch mehrere Wände umfassen, wobei die dargestellten Figuren lediglich eine hintere und eine vordere Stirnwandung 47 und Seitenwände 10, 12 zeigen. Wenigstens eine der Stirnwandungen 47 und/oder wenigstens eine Seitenwand 10, 12 kann als Stehwandung ausgebildet sein und somit insbesondere nicht beweglich angeordnet sein. Bedarfsweise können jedoch auch entfernbare oder bewegliche Bestandteile des Maschinenrahmens 4 vorgesehen sein.

In diesem Zusammenhang versteht es sich, dass in den Figuren insbesondere nur die wesentlichen Bestandteile des Maschinenrahmens 4 dargestellt sind, so dass auch der Maschinenrahmen 4 weitere Bauteile umfassen kann. Die Zerkleinerungswalze 5 ist insbesondere an wenigstens einer der Stirnwandungen 47 gelagert.

Die in Fig. 1 dargestellte Zerkleinerungsvorrichtung 1 weist zudem einen Gegenkamm 7 zum Zusammenwirken mit der Zerkleinerungswalze 5 auf. Der Gegenkamm 5 umfasst Gegenzerkleinerungswerkzeuge 6, die mit den Zerkleinerungswerkzeugen 3 zur Zerkleinerung des Aufgabegutes zusammenwirken. Eine Zerkleinerung kann dabei derart erfolgen, dass Zerkleinerungswerkzeuge 3 zwischen den Gegenzerkleinerungswerkzeugen 6 geführt werden, nämlich insbesondere bei Drehung der Zerkleinerungswalze 5. Zwischen benachbarten Gegenzerkleinerungswerkzeugen 6 ist somit eine Lücke vorgesehen, die jeweils zur Zerkleinerung des Aufgabegutes von dem Zerkleinerungswerkzeug 3 durchlaufen werden kann. Diese Lücke ist schematisch in der Fig. 7 dargestellt. In diesem Zusammenhang versteht es sich, dass bei Drehung der Zerkleinerungswalze 5 nicht alle Lücken in einem Moment von Zerkleinerungswerkzeugen 3 durchlaufen werden müssen. Insbesondere können die Zerkleinerungswerkzeuge 3 um den Umfang der Zerkleinerungswalze 5 an der Außenoberfläche 2 beabstandet angeordnet sein, so dass wahlweise unterschiedliche Lücken von den Zerkleinerungswerkzeugen 3 nacheinander durchlaufen werden. Die Zerkleinerungswalze 5 ist ferner drehbar angetrieben, so dass auch eine Zerkleinerung des Aufgabegutes erreicht werden kann.

Die Zerkleinerungsvorrichtung 1 umfasst eine unterhalb der Zerkleinerungswalze 5 angeordnete Siebeinrichtung 9 zum Sieben von zerkleinertem Aufgabegut. Dabei kann die Siebeinrichtung 9 zumindest einen Teil des zerkleinerten Aufgabegutes sieben. Dabei weist die Siebeinrichtung 9 eine Vielzahl von Sieböffnungen 8 auf. Die Sieböffnungen 8 können baugleich oder unterschiedlich ausgebildet sein. In Fig. 5A ist eine Siebeinrichtung 9 gezeigt, die eine Mehrzahl von zumindest im Wesentlichen baugleich ausgebildeten Sieböffnungen 10 umfasst.

Der Gegenkamm 7 kann verschwenkbar am Maschinenrahmen 4 gelagert und mittels einer Stelleinrichtung 11 in Richtung der Zerkleinerungswalze 5 anstellbar sein, wie die Fig. 1 bis 3 schematisch zeigen. Die Stelleinrichtung 11 ist auch in der Fig. 8 ersichtlich. Die Stelleinrichtung 11 kann dabei derart ausgebildet sein, dass bei zu hohen auf den Gegenkamm 7 einwirkenden Kräften ein Wegschwenken des Gegenkamms 7 von der Zerkleinerungswalze 5 hervorgerufen wird, so dass der Abstand zwischen den Gegenzerkleinerungswerkzeugen 6 und den Zerkleinerungswerkzeugen 3 erhöht werden kann. Dies erfolgt insbesondere dann, wenn sich Aufgabegut in einer Lücke verkeilt hat und insbesondere eine Drehung der Zerkleinerungswalze 5 blockiert wird. Nach gelöster Blockade kann die Stelleinrichtung 11 insbesondere den Gegenkamm 7 wieder an die Zerkleinerungswalze 5 anstellen. Die Stelleinrichtung 11 kann folglich die schwenkbare Lagerung des Gegenkamms 7 am Maschinenrahmen 4 gewährleisten. Die Schwenkachse 14 des Gegenkamms 7 ist insbesondere auch in der Fig. 2 dargestellt.

Die Fig. 9 zeigt, dass der Gegenkamm 7 an der ersten Seitenwand 10 gelagert ist.

**In** Fig. 2 ist in einer schematischen Querschnittsansicht der in Fig. 1 dargestellten erfindungsgemäßen Zerkleinerungsvorrichtung 1 gezeigt, dass die Siebeinrichtung 9 am Gegenkamm 7 zumindest mittelbar gelagert ist. Die Siebeinrichtung 9 stützt sich ferner am Maschinenrahmen 4, der auch als Maschinengestell bezeichnet werden kann, zumindest im Überlastfall bzw. bei Lastspitzen ab, insbesondere schlägt die Siebeinrichtung 9 dann an den Maschinenrahmen 4 an.

Insbesondere stützt sich die Siebeinrichtung 9 an der der ersten Seitenwand 10 gegenüberliegenden weiteren Seitenwand 12 des Maschinenrahmens 4 ab, wie auch die Fig. 10 schematisch zeigt. Dies ist jedoch auch in der Querschnittsansicht der Fig. 2 gezeigt.

Fig. 10 zeigt in diesem Zusammenhang die Zerkleinerungsvorrichtung 1 ohne die darin angeordnete Zerkleinerungswalze 5, so dass der Anschlag der Siebeinrichtung 9 an dem Maschinenrahmen 4 ersichtlich ist. So zeigt die Fig. 10, dass die Siebeinrichtung 9 am Gegenkamm 7 gelagert ist, und sich gleichzeitig auch an der weiteren Seitenwand 12 abstützt.

Die Fig. 1 zeigt, dass die erste und die weitere Seitenwand 10, 12 die Längsseiten des Maschinenrahmens 4 bilden. Die Längsseiten des Maschinenrahmens 4 verlaufen insbesondere zumindest im Wesentlichen in Richtung der Drehachse der Zerkleinerungswalze 5 bzw. die erste und weitere Seitenwand 10, 12 erstrecken sich mit ihrer jeweiligen Längserstreckung insbesondere in Längsrichtung der Drehachse der Zerkleinerungswalze 5.

**In** den Fig. 5A bis 5D und 6A bis 6D sind letztlich zwei unterschiedliche Ausführungsformen von Siebeinrichtungen 9 gezeigt. Diese Ausführungsformen unterscheiden sich dadurch, dass die in den Fig. 5A bis 5D dargestellte Siebeinrichtung 9 unterhalb der Siebfläche Siebverlängerungselemente 45 aufweist, die insbesondere ein L-förmiges Profil aufweisen und bevorzugt die Siebfläche in der Tiefe verlängern. So kann durch die Siebverlängerungselemente 45 verhindert werden, dass zu langes Material, das an sich durch die Sieböffnungen 8 passen würde, über die Sieböffnungen 8 abgeführt wird. Dieses Material kann somit erneut der Zerkleinerungsvorrichtung 1 zugeführt werden.

Die Sieböffnungen 8 können insbesondere zumindest im Wesentlichen rechteckförmig ausgebildet sein, wie die Fig. 4B zeigt. **In** weiteren Ausführungsformen ist beispielsweise auch eine wabenförmige, hexagonförmige und/oder streifenförmige Form in der Sieböffnungen 8 möglich.

Die Fig. 5C und 6C zeigen, dass die Sieböffnungen 8 geschlossen ausgebildet und somit zueinander beabstandet sind.

Die Fig. 5A, aber auch die Fig. 6A zeigt, dass die Siebeinrichtung 9 ein durchgehendes, insbesondere einstückiges, Sieböffnungen 8 aufweisendes Siebelement 17 aufweist.

Andere Ausbildungen der Sieböffnungen 8 sind jedoch ebenfalls möglich. Eine wabenförmige Struktur der Sieböffnungen 8 ermöglicht zum Beispiel einen optimalen Abtransport des zerkleinerten Aufgabegutes, insbesondere ohne, dass sich das Aufgabegut in den Sieböffnungen 8 verkeilen kann. Die wabenförmige Struktur ermöglicht somit insbesondere eine verschleißresistente Ausbildung des Siebelementes 17.

Die in Fig. 2 dargestellte Stelleinrichtung 11 kann wenigstens einen Hydraulikzylinder zum Verschwenken des Gegenkamms 7 aufweisen.

**In** Fig. 13 ist dargestellt, dass das Siebelement 17 zumindest bereichsweise gebogen ausgebildet ist. Die Biegung des Siebelementes 17 kann insbesondere zumindest bereichsweise korrespondierend und/oder angepasst zur äußeren Hüllkurve der Zerkleinerungswalze 5 ausgebildet sein. So kann der gebogene Abschnitt des Siebelementes 17 insbesondere der äußeren Hüllkurve der Zerkleinerungswalze 5 folgen und zumindest bereichsweise unterhalb der Zerkleinerungswalze 5 angeordnet sein, so dass das Siebelement 17 die Zerkleinerungswalze 5 im unteren Bereich der Zerkleinerungswalze 5 zumindest teilweise umfassen und/oder umgeben kann, wie dies auch in der Fig. 11 schematisch gezeigt ist.

In Fig. 3 ist dargestellt, dass die Siebeinrichtung 9 über eine Arretiereinrichtung 13 mit dem Gegenkamm 7 verbunden ist. Die Arretiereinrichtung 13 kann wiederum mit dem Gegenkamm 7 kraftschlüssig und/oder formschlüssig verbunden sein, was in Fig. 2 dargestellt ist. Fig. 2 zeigt, dass die Arretiereinrichtung 13 mit dem Gegenkamm 7 über eine Mehrzahl von zueinander beabstandeten Verbindungsmitteln 22, die insbesondere eine Schraube und/oder eine Mutter umfassen können, mit der Unterseite des Gegenkamms 7 verbunden ist. Die mehreren Verbindungsmittel 22 sind zudem auch in der Fig. 12, und insbesondere in der Fig. 8 dargestellt. Die Fig. 8 zeigt, wie die Fig. 7 lediglich Teile der Zerkleinerungsvorrichtung 1, nämlich den Gegenkamm 7 und die daran angeordnete Siebeinrichtung 9, die beide ferner an einer verschwenkbaren Klappe 36 angeordnet sind, worauf im Folgenden noch im Detail eingegangen werden wird.

Die Fig. 7 zeigt, dass der Gegenkamm 7 einen über eine Schwenkachse 14 verschwenkbar am Maschinenrahmen 4 gelagerten Schwenkabschnitt 15 und eine mit dem Schwenkabschnitt 15 verbundene und vom Schwenkabschnitt 15 abstehende, die Gegenzerkleinerungswerkzeuge 6 aufweisende Kammleiste 16 aufweist. Die Stelleinrichtung 11 ist an der der Zerkleinerungswalze 5 abgewandten Rückseite des Schwenkabschnitts 15 angreifend angeordnet, wie die Fig. 9 zeigt.

Die Gegenzerkleinerungswerkzeuge 6 sind derart zueinander beabstandet, dass jeweils durch die zwischen zwei Gegenzerkleinerungswerkzeugen 6 gebildete Lücke ein Zerkleinerungswerkzeug 3 zur Zerkleinerung des Aufgabegutes führbar ist. Zwischen den Gegenzerkleinerungswerkzeugen 6 kann ferner eine Leiteinrichtung 16 angeordnet sein, die in Fig. 16 im Detail näher dargestellt ist. Auf diese Leiteinrichtung 16, die letztlich zur Abführung des zerkleinerten Materials dient, wird im Folgenden noch eingegangen werden.

In Fig. 3 ist dargestellt, dass die Siebeinrichtung 9 an der Arretiereinrichtung 13 über eine Achse 18 aufgehängt ist. Die Achse 18 erstreckt sich dabei zumindest im Wesentlichen über einen Teil der in Richtung der Drehachse der Zerkleinerungswalze 5 verlaufenden Länge der Siebeinrichtung 9, was beispielsweise aus den Fig. 5A und 5B, aber auch aus den Fig. 13 und 14 näher hervorgeht.

Die Siebeinrichtung 9 kann somit über die Achse 18 mit dem Gegenkamm 7 verbunden sein. Hierzu kann vorgesehen sein, dass die Achse 18 in Hakenabschnitten 19 der Arretiereinrichtung 13 angeordnet ist, was in der Fig. 3 schematisch dargestellt ist. Die Hakenabschnitte 19 dienen zum Hintergreifen und zur Lagerung der Achse 18, was die Fig. 3 gut zeigt. Hierzu weisen die Hakenabschnitte 19 jeweils eine von außen für die Achse 18 zugängliche - und somit geöffnete - Lagerungsöffnung 20 auf, die beispielsweise in der Fig. 15 dargestellt ist. In den Hakenabschnitten 19 kann somit die Achse 18 bei Benutzung der Zerkleinerungsvorrichtung 1 aufgenommen werden. Ferner kann über die Anordnung der Achse 18 in den Hakenabschnitten 19 der Arretiereinrichtung 13 auch eine lösbare Anordnung gewährleistet werden.

Zusätzlich zur Lagerung der Achse 18 in den Hakenabschnitten 19 kann bedarfsweise auch eine Verriegelung der Siebeinrichtung 9 mit der Arretiereinrichtung 13 vorgesehen sein, was schematisch in der Fig. 14 dargestellt ist. Hier greifen Teile der Arretiereinrichtung 13 in Ausnehmungen der Siebeinrichtung 9 ein, worauf noch im Detail eingegangen werde wird.

Die Fig. 15 zeigt, dass die Hakenabschnitte 19 mit einer Anschlussplatte 21 fest verbunden sind. Die Anschlussplatte 21 kann wiederum zur Verbindung mit der Unterseite des Schwenkabschnitts 15 dienen, wie die Fig. 2 zeigt.

Die Anschlussplatte 21 kann ferner stoffschlüssig, formschlüssig und/oder kraftschlüssig mit den Hakenabschnitten 19 verbunden oder in weiteren Ausführungsformen einstückig mit diesen ausgebildet sein.

Die Anschlussplatte 21 kann sich über wenigstens 50 %, insbesondere über wenigstens 70 %, der Länge des Siebelementes 17 erstrecken, was beispielsweise in der Fig. 4B dargestellt ist.

Die Anschlussplatte 21 muss sich jedoch nicht über die gesamte Länge des Siebelementes 17 erstrecken, sondern lediglich über denjenigen Abschnitt, der zur Befestigung an der Unterseite des Gegenkamms 7 benötigt wird. Eine solche schematische Befestigung an der Unterseite geht ferner im Detail auch aus den Fig. 8 und 9 hervor, die Ausschnitte oder Teile einer Zerkleinerungsvorrichtung 1 in einer entsprechenden Seitenansicht darstellen.

Wie zuvor erläutert, kann die Arretiereinrichtung 19, nämlich insbesondere die Anschlussplatte 21, mit der dem Untergrund zugewandten und/oder der der Siebeinrichtung 9 zugewandten Unterseite des Schwenkabschnitts 15 über eine Mehrzahl von Verbindungsmitteln 22 kraftschlüssig und/oder formschlüssig verbunden, insbesondere verschraubt, sein, was die Fig. 2 näher darstellt.

Zur Lagerung des Siebelementes 17 können Stützelemente 23 eingesetzt werden. Derartige Stützelemente 23 sind in den Fig. 4A bis 6D in unterschiedlichen Ausführungsformen der Siebeinrichtung 9 dargestellt. Die Stützelemente 23 sind so ausgebildet, dass sie das Siebelement 17 stützen. So kann das Siebelement 17 mit wenigstens einem, insbesondere unterhalb des Siebelementes 17, der Zerkleinerungswalze 5 abgewandt angeordnetes Stützelement 23 insbesondere kraftschlüssig und/oder formschlüssig und/oder stoffschlüssig verbunden sein.

In der Fig. 19 ist eine weitere Ausführungsform einer Siebeinrichtung 9 dargestellt. Bei dieser dargestellten Ausführungsform ist das Siebelement 17 auswechselbar an den Stützelementen 23 angeordnet. So zeigt die Fig. 19, dass das Siebelement 17 mit wenigstens einem Stützelement 23 über Siebelementverbindungsmittel 51 verbunden ist, insbesondere mit beiden äußeren Stützelementen 23. Auf den mittigen Stützelementen 23 kann das Siebelement 17 insbesondere aufgelegt sein, insbesondere aber nicht stoffschlüssig mit diesen mittigen Stützelementen 23 verbunden sein.

Insbesondere ist eine Mehrzahl von zueinander beabstandeten Stützelementen 23 vorgesehen, was die Fig. 6A im Detail zeigt. Insbesondere erstreckt sich das Stützelement 23 über wenigstens 30 %, insbesondere wenigstens 50 %, der Breite 24 des Siebelementes 17, was auch in der Fig. 6A dargestellt ist. Die Fig. 6A zeigt sogar, dass sich das Stützelement 23 über die gesamte Breite 24 des Siebelementes 17 erstreckt und unmittelbar unterseitig am Siebelement 17 anliegt.

Darüber hinaus kann das Stützelement 23 auch zumindest bereichsweise gebogen ausgebildet sein, insbesondere angepasst an die Form der Unterseite des Siebelementes 17, an das das Stützelement 23 anschlägt.

Das Stützelement 23 kann stoffschlüssig, insbesondere verschweißt, mit dem Siebelement 17 verbunden sein.

Das Stützelement 23 dient zum Stützen des Siebelementes 17, insbesondere in dem es das Siebelement 17 mit der Achse 18 verbindet, was die Fig. 5A ebenfalls zeigt. So ist das Siebelement 17 mittelbar über die Stützelemente 23 mit der Achse 18 verbunden.

Zusätzlich zu den Stützelementen 23 können auch weitere Stützelemente 25 vorgesehen sein, wie sie beispielsweise auch in den Ausführungsformen nach den Fig. 5A und 6A dargestellt sind. Diese weiteren Stützelemente 25 können ebenfalls zur Abstützung des Siebelementes 17 dienen und insbesondere das Siebelement 17 mit der Achse 18 verbinden. Bei der in den Fig. 5A und 6A dargestellten Ausführungsform ist das weitere Stützelement 25 nur an der oberen Längskante 26 des Siebelementes 9 angeordnet bzw. greift an diese an und/oder liegt an dieser an.

Die Fig. 5A zeigt, dass die Stützelemente 23 und die weiteren Stützelemente 25 zueinander alternierend angeordnet sind. Es kann jedoch auch eine andere Anordnung bereitgestellt werden. Die weiteren Stützelemente 25 ermöglichen letztlich eine Abstützung des Siebelementes 17, ohne an die Siebfläche unmittelbar angrenzen zu müssen, wodurch der Siebprozess nicht beeinträchtigt wird.

Die Stützelemente 23 und die weiteren Stützelemente 25 können Achsöffnungen zur Hindurchführung der Achse 18 aufweisen, wobei die Achse 18 in diesen Achsöffnungen zumindest im Wesentlichen spielfrei angeordnet sein kann. Bevorzugt lässt sich die Achse 18 jedoch den Achsöffnungen bedarfsweise entnehmen. **In** weiteren Ausführungsformen kann die Achse 18 auch mit den Achsöffnungen der Stützelemente 23 bzw. der weiteren Stützelemente 25 stoffschlüssig verbunden sein.

Demnach kann die Achse 18 mit den Stützelementen 23 und/oder den weiteren Stützelementen 25 zumindest formschlüssig verbunden sein.

In Fig. 5A ist dargestellt, dass die Achse 18 an beiden Stirnseiten jeweils gegenüber dem äußeren Stützelement 23 bzw. 25 (je nachdem ob das Stützelement 23 oder das weitere Stützelement 25 das äußere Stützelement ist) absteht. Als das äußere Stützelement 23, 25 ist dasjenige Stützelement zu verstehen, das nur zu einem weiteren Stützelement oder weiteren Stützelement 23, 25 beabstandet bzw. benachbart angeordnet ist.

Zum Abstützen der Siebeinrichtung 9 am Maschinenrahmen 4 können Anschlagsmittel 32 vorgesehen sein, die im Detail in der Fig. 5A und im Benutzungszustand in der Fig. 10 dargestellt sind. Insbesondere können mehrere zueinander benachbarte Anschlagsmittel 32 vorgesehen sein. Die Anschlagsmittel 32 sind Teil der Siebeinrichtung 9 und dienen folglich zum Anschlagen und/oder Abstützen am Maschinenrahmen 4. Insbesondere schlagen die Anschlagsmittel 32 an der weiteren Seitenwand 12 des Maschinenrahmens 4 an, wie die Fig. 10 zeigt.

Die Anschlagsmittel 32 ermöglichen insbesondere mit ihrer Unterseite eine flächige Abstützung an der weiteren Seitenwand 12, wobei insbesondere beim Verschwenken des Gegenkamms 7 auch eine relative Bewegung zwischen Anschlagsmitteln 32 und der weiteren Seitenwand 12 zugelassen werden kann. Die Anschlagsmittel 32 können insbesondere zur optimalen Abstützung und zur flächigen Anlage an der weiteren Seitenwand 12 korrespondierend zur Anlagefläche der weiteren Seitenwand 12 ausgebildet sein. Da die weitere Seitenwand 12 zumindest im Anlagebereich für die Anschlagsmittel 32 gebogen ausgebildet ist, ist besonders bevorzugt, dass die Anschlagsmittel 32 zumindest bereichsweise gebogen bzw. zumindest bereichsweise bogenabschnittsförmig, bügelförmig und/oder plattenförmig ausgebildet sind, was die Fig. 4A, 5A und 6A im Detail ebenfalls zeigen.

In Fig. 10 ist dargestellt, dass das Anschlagmittel 32 flächig an der weiteren Seitenwand 12 anliegt und ferner über einen Bogenwinkel bzw. Umfangsbereich zwischen 10° bis 60° an der weiteren Seitenwand 12 anliegt.

Wie zuvor erläutert, kann bedarfsweise die Siebeinrichtung 9 an der Arretiereinrichtung 13 verriegelt werden. Eine solche Verriegelung ist schematisch in der Fig. 14 in einer ersten Ausführungsform und in der Fig. 17 in einer weiteren Ausführungsform dargestellt. Letztlich kann im Benutzungszustand durch die Anordnung der Siebeinrichtung 9 über die Achse 18 an dem Gegenkamm 17 eine relative Drehbarkeit der Siebeinrichtung 9 und auch eine relative Bewegung zum Gegenkamm 7 gewährleistet werden. Diese Bewegung sollte jedoch bevorzugt eingeschränkt werden, damit ein Herauswandern der Achse 18 aus den Hakenabschnitten 19 verhindert werden kann. Hierzu kann wenigstens ein Fixiermittel 27 eingesetzt werden, das im Detail näher in der Fig. 14 für die eine Ausführungsform und in Fig. 17 für die weitere Ausführungsform dargestellt ist.

Dieses Fixiermittel 27 kann gemäß der in Fig. 14 dargestellten Ausführungsform insbesondere eine Fixierplatte aufweisen, die in eine Ausnehmung 28 des Stützelementes 23 oder des weiteren Stützelementes 25 eingreifen kann, wie dies die Fig. 14 zeigt.

Die Fig. 14 zeigt, dass zumindest die weiteren Stützelemente 25 eine Ausnehmung 28 zum Eingreifen des Fixiermittels 27, insbesondere einer Fixierplatte, aufweisen. Insbesondere können mehrere Fixiermittel 27 bereitgestellt werden. Es können für alle weiteren Stützmittel 25 jeweils ein Fixiermittel 27 bereitgestellt werden oder nur für einige weiteren Stützmittel. Gleichzeitig können einige oder alle Stützelemente 23 über ein Fixiermittel 27 fixiert werden.

Letztlich ermöglicht das Fixiermittel 27, dass ein kraftschlüssiger und/oder formschlüssiger Verbund mit dem Stützelement 23 bzw. dem weiteren Stützelement 25 erreicht werden kann und so die Siebeinrichtung 9 an der Arretiereinrichtung 13 verriegelt werden kann. Das Fixiermittel 27 ist nämlich auch fest mit der Arretiereinrichtung 13 verbunden, was beispielsweise die Fig. 14, aber auch die weiteren Figuren zeigen. So ist ein Vorsprung 29 an der Anschlussplatte 21 vorgesehen, der mit dem Fixiermittel 27 zusammenwirkt. So kann das Fixiermittel 27 beispielsweise einen Gewindestift aufweisen, der durch diesen Vorsprung 29 geführt sein kann und auch mit einer Fixierplatte verbunden sein kann. Durch eine Verschiebung des Gewindestifts relativ zum Vorsprung 29 kann die Fixierplatte bedarfsweise in die Ausnehmung 28 hinein oder aus der Ausnehmung 28 herausgeschoben werden.

**In** weiteren Ausführungsformen kann das Fixiermittel 27 auf andere Weise formschlüssig und/oder kraftschlüssig, beispielsweise über eine Bolzenverbindung, mit dem Vorsprung 29 oder mit einem anderen Mittel der Arretiereinrichtung, das bedarfsweise an einer Anschlussplatte 21 angeordnet ist, verbunden sein.

Zur Führung der Bewegung des Fixiermittels 27 kann eine Führungsschiene 30 an der Arretiereinrichtung 13 vorgesehen sein, die im Detail in Fig. 15 gezeigt ist. Diese Führungsschiene 30 kann zumindest im Wesentlichen parallel zueinander angeordnete Stege 31 aufweisen. Beispielsweise kann der Gewindestift zwischen diesen Stegen 31 angeordnet sein, wobei die Fixierplatte des Fixiermittels 27 zwischen den Stegen 31 geführt werden kann. Die Führungsschiene 30 kann somit die Bewegungsrichtung des Fixiermittels 27 vorgeben und ferner auch sicherstellen, dass das Fixiermittel 27 in die Ausnehmung 28 des Stützelementes 23 oder des weiteren Stützelementes 25 eingreifen kann. Ein solches Eingreifen ist, wie zuvor erläutert, in der Fig. 14 dargestellt.

Bei der in Fig. 17 dargestellten Ausführungsform ist vorgesehen, dass das Fixiermittel 27 unmittelbar die Achse 18 sichert, so dass die Achse 18 von dem Hakenabschnitt 19 und dem Fixiermittel 27 im Bereich des Fixiermittels 27 umschlossen ist. Insbesondere können mehrere Fixiermittel 27 vorgesehen sein, die jeweils insbesondere mit einem Hakenabschnitt 19 verbunden sind. Das Fixiermittel 27 kann die Achse 18 zur Sicherung und/oder Lagefixierung bereichsweise umgeben und/oder umschließen. Hierfür kann das Fixiermittel 27 insbesondere zwei winklig, insbesondere zumindest im Wesentlichen rechtwinklig, zueinander angeordnete Schenkel aufweisen, die die Achse 18 einfassen. Das Fixiermittel 27 ist in der in Fig. 17 gezeigten Ausführungsform lösbar kraftschlüssig und/oder formschlüssig, insbesondere über zwei Bolzenverbindungen, mit dem Hakenabschnitt 19 verbunden. Das Fixiermittel 27 ist insbesondere nicht unmittelbar mit dem Stützelement 23 und/oder der Anschlussplatte 21 verbunden.

Bei der in den Fig. 4A und 4B dargestellten Ausführungsform ist vorgesehen, dass das Anschlagsmittel 32 mit jeweils einem Stützelement 23 einstückig als gemeinsames Bauteil ausgebildet ist. So kann das Stützelement 23 in das Anschlagsmittel 32 übergehen.

Die Siebeinrichtung 9 kann darüber hinaus ein sich an das Siebelement 17 anschließendes Verlängerungselement 33 aufweisen, das beispielsweise in der Fig. 4B dargestellt ist. Dieses Verlängerungselement 33 kann frei von Sieböffnungen ausgebildet sein und insbesondere den Abstand zur weiteren Seitenwand 12 überbrücken und an diese weitere Seitenwand 12 unmittelbar anliegen, was auch die Fig. 10 zeigt. Das Verlängerungselement 33 kann somit die Übergabe des Materials erneut zur Zerkleinerung oder bedarfsweise zurück zur Siebfläche ermöglichen und somit auch bei Bewegung der Siebeinrichtung 9 relativ zur weiteren Seitenwand 12 sicherstellen, dass unterhalb der Zerkleinerungswalze 5 eine Siebfläche bereitgestellt werden kann und dass kein Material sich ungewünscht im Zerkleinerungsraum, beispielsweise zwischen der Siebeinrichtung 9 und der weiteren Seitenwand 12, verklemmen kann. Hierzu kann das Verlängerungselement 33 als durchgehende, geschlossene Platte ausgebildet sein, wie die Fig. 4A, aber auch die Fig. 5A zeigt.

Bei der in Fig. 5A dargestellten Ausführungsform ist das Verlängerungselement 33 zumindest im Wesentlichen eben ausgebildet und an der der Achse 18 gegenüberliegenden Längsseite des Siebelementes 17 angeordnet.

Das Anschlagsmittel 32 kann fest, insbesondere stoffschlüssig, kraftschlüssig und/oder formschlüssig, mit dem Verlängerungselement 33 und/oder dem Siebelement 17 verbunden sein, was die Fig. 5A und 6A anschaulich zeigen.

**In** Fig. 19 ist dargestellt, dass die Anschlagsmittel 32 durch das Siebelement 17 geführt sind, wobei das Siebelement 17 für die Anschlagsmittel 32 Ausnehmungen und/oder Öffnungen aufweist. Bei der in Fig. 19 gezeigten Ausführungsform ist das Siebelement 17 insbesondere auswechselbar bzw. lösbar mit den Anschlagsmitteln 32 verbunden, indem die Anschlagsmittel 32 insbesondere nicht mit dem Siebelement 17 stoffschlüssig verbunden sind.

Zur Gewährleistung eines Abstandes zwischen der Siebeinrichtung 9 und der Zerkleinerungswalze 5 können Abstandshalter 34 eingesetzt werden, die im Benutzungszustand in der Fig. 2 und im Detail in den Fig. 4A bis 6D dargestellt sind. Diese Abstandshalter 34 können an dem Siebelement 17 angeordnet sein und einen Abstand zwischen dem Siebelement 17 und der Zerkleinerungswalze 5 gewährleisten. Insbesondere grenzt der Abstandshalter 34 zumindest im Wesentlichen im montierten Zustand unmittelbar an die Außenoberfläche 2 an der Zerkleinerungswalze 5 an, und schließt mit dieser insbesondere einen lichten Abstand von weniger als 5 cm, bevorzugt weniger als 1 cm, ein. Insbesondere können zwei zueinander beabstandete Abstandshalter 34 vorgesehen sein, wie auch die Fig. 7 zeigt.

**In** der Fig. 17 ist eine weitere Ausführungsform eines Abstandshalters 34 gezeigt, auf die im Folgenden noch eingegangen wird.

Zusätzlich zur Achse 18 kann ein Stabilitätselement 35 vorgesehen sein, dass in den Ausführungsformen der Siebeinrichtung 9, die in den Fig. 4A bis 6D dargestellt ist, ebenfalls gezeigt ist. Dieses Stabilitätselement 35 kann benachbart zur Achse 18 angeordnet sein und insbesondere auch als Achse 18, insbesondere als dickwandiges Rohr, ausgebildet sein.

Das Stabilitätselement 35 kann die Stützelemente 23 und/oder die weiteren Stützelemente 25 miteinander verbinden. Zur Verbindung mit dem Stabilitätselement 35 können daher die Stützelemente 23 oder die weiteren Stützelemente 25 ebenfalls Achsöffnungen aufweisen, in die das Stabilitätselement 35 zumindest im Wesentlichen spielfrei angeordnet werden kann. Das Stabilitätselement 35 ist insbesondere nicht unmittelbar mit dem Gegenkamm 7 verbunden, was in der Fig. 3 gezeigt ist. Das Stabilitätselement 35 stellt jedoch eine zusätzliche Stabilität der Siebeinrichtung 9, insbesondere bei hohen Kräften, die auf die Siebeinrichtung 9 einwirken, sicher. Hierzu kann das Stabilitätselement 35 formschlüssig, kraftschlüssig und/oder stoffschlüssig mit den Stützelementen 23 und/oder den weiteren Stützelementen 25 verbunden sein.

Nicht dargestellt ist, dass die Abstandshalter 34 bedarfsweise entfallen können oder die Anschlagsmittel 32 zusätzlich die Abstandshalter 34 ausbilden, indem sie an einem Ende so ausgeprägt sind, dass bei einem Anheben der Siebeinrichtung 9 in Richtung der Zerkleinerungswalze 5 die Anschlagsmittel 32 zuerst an die Außenoberfläche 2 der Zerkleinerungswalze 5 anstoßen und so verhindern, dass die Zerkleinerungswerkzeuge 3 in Berührung mit der Siebeinrichtung 8 oder dem Siebelement 17 kommen. Alternativ oder zusätzlich ist es möglich, dass das Stabilitätselement 35 oder ein anderes Element der Siebeinrichtung 9 an der Seite des Gegenkamms 7 in Verbindung mit dem Gegenkamm 7 dazu führt, dass die Siebeinrichtung 9 zurückgehalten wird, wenn diese durch Zerkleinerungskräfte angehoben wird bzw. Kräfte zum Anheben auf die Siebeinrichtung 9 einwirken - auch weitere Anschläge an anderen Stellen, wie den Stirnwänden des Maschinenrahmens 4, sind denkbar.

Zu Wartungszwecken kann eine Aufschwenkbarkeit des Gegenkamms 7 bereitgestellt werden. Dies gelingt durch das Vorhandensein einer aufschwenkbaren Klappe 36, wie sie in der Fig. 11 gezeigt ist. Die Klappe 36 kann auch als Kammklappe bezeichnet werden. An der Klappe 36 kann der Gegenkamm 7 und die Siebeinrichtung 9 zumindest bereichsweise gelagert sein. Dabei kann die Klappe 36 an der ersten Seitenwand 10 angeordnet sein und bedarfsweise in weiteren Ausführungsformen die erste Seitenwand 10 bilden.

Die Fig. 1 zeigt, dass die Klappe 36 über Kammklappenzylinder betätigt werden kann, so dass die Klappe 36 geschlossen werden kann und die Siebeinrichtung 9 so in ihre Arbeitsposition verschoben werden kann.

Zum Ausbauen der Siebeinrichtung 9 kann die Klappe 36 geöffnet werden und anschließend die Siebeinrichtung 9 aus ihrer Arbeitsposition heraus verschoben werden. Die Siebeinrichtung 9 kann anschließend im geöffneten Zustand der Klappe 36 über externes Hebezeug aus der Zerkleinerungsvorrichtung 1 entnommen werden.

Zur Entnahme der Siebeinrichtung 9 kann wenigstens ein Einbaumittel 37 vorgesehen sein. Letztlich wird bevorzugt die Siebeinrichtung 9 vor Öffnen der Klappe 36 von dem Gegenkamm 7 gelöst, insbesondere indem die Verbindungsmittel 22 zwischen Arretiereinrichtung 13 und dem Gegenkamm 7 gelöst werden. Die Siebeinrichtung 9 kann dann auf das Einbaumittel 37 abgelegt werden, insbesondere mit dem jeweils überstehenden Abschnitt der Achse 18. Alternativ zu dem überstehenden Abschnitt der Achse 18 können auch Einbauzapfen vorgesehen sein, die mit dem Einbaumittel 37 zusammenwirken. Das Einbaumittel 37 kann folglich zum Öffnen und Schließen der Klappe 36 vorgesehen sein. Das Einbaumittel 37 ist beispielsweise schematisch in der Fig. 12 gezeigt. Die Fig. 12 zeigt, dass das Einbaumittel 37 mit dem Maschinenrahmen 4 verbunden ist und bedarfsweise zur Aufnahme bzw. zur Anordnung der Siebeinrichtung 9 vorgesehen ist, insbesondere indem das Einbaumittel 37 eine Ausnehmung 38 zur Anordnung der Achse 18 oder eines Einbauzapfens in einer weiteren Ausführungsform aufweist.

Insbesondere sind zwei Einbaumittel 37 vorgesehen.

In Fig. 7 ist schematisch dargestellt, dass das Einbaumittel 37 ein Langloch zur relativen Verschiebung am Gegenkamm 7 aufweisen kann. So kann beispielsweise vor dem Öffnen der Klappe 36 das Einbauelement 37 in die in der Fig. 7 dargestellte Position überführt werden, anschließend können die Verbindungsmittel 22 bzw. die Arretiereinrichtung 13 von dem Gegenkamm 7 gelöst werden und die Siebeinrichtung 9 kann dann über den überstehenden Abschnitt der Achse 18 oder über Einbauzapfen oder dergleichen auf die Ausnehmung 38 des Einbaumittels 37 abgelegt werden. Anschließend kann die Klappe 36 herausgeschwenkt werden und dann die Siebeinrichtung 9 entnommen werden.

Beim Einbau der Siebeinrichtung 9 kann in gleicher Weise vorgegangen werden, so kann zunächst die Siebeinrichtung 9 auf die Einbaumittel 37 in der ausgefahrenen Position abgelegt werden, anschließend die Kammklappe 36 zugeschwenkt werden und erneut eine Verbindung zwischen dem Gegenkamm 7 und der Siebeinrichtung 9 hergestellt werden, insbesondere indem der Kamm mit der Arretiereinrichtung 13 verbunden wird und die Arretiereinrichtung 13 dann langsam an die Achse 18 mit seinen Hakenabschnitten 19 heranfährt und die Achse 18 hintergreift und somit die Siebeinrichtung 9 lagern kann. Sofern dies erfolgt ist, kann das Einbaumittel 37 anschließend in eine eingefahrene Position zurücküberführt werden, die in den dargestellten Figuren jedoch nicht näher gezeigt ist. **In** dieser eingefahrenen Position stellt das Einbaumittel 37 keine Beeinträchtigung im Zerkleinerungsraum dar. Eine relative Verschiebung dieses Einbaumittels 37 kann dann folglich über die eingangs beschriebenen entsprechenden Verbindungsmittel zum Maschinenrahmen 4 und über das Langloch im Einbaumittel 37 gewährleistet werden, was die Fig. 7 zeigt.

**In** den Fig. 17 und 18 ist eine weitere Ausführungsform des Herausschwenkens der Siebeinrichtung 9 dargestellt, bei der die Siebeinrichtung 9 derart mit dem Gegenkamm 7 verbunden und derart am Maschinenrahmen 4 abgestützt ist, dass die Siebeinrichtung 9 gemeinsam mit dem Gegenkamm 7 bei Betätigung des Klappenöffnungsmechanismus der Klappe 36 bewegt werden kann, insbesondere ohne zuvor auf Einbaumittel 37 abgelegt oder ohne vom Gegenkamm 7 zuvor gelöst zu werden. Bei dieser Ausführungsform kann vorgesehen sein, dass zum Einbau der Siebeinrichtung 9 diese über ein externes Hebezeug, wie ein Radlader oder einen Kran, auf die offene Klappe 36 gelegt und anschließend mit dem Gegenkamm 7 verbunden wird. Durch das Betätigen der Kammklappenzylinder der Klappe 36 kann die Klappe 36 geschlossen und so die Siebeinrichtung 9 in ihre Arbeitsposition verschoben werden. Das Schließen der Klappe 36 kann insbesondere die Siebeinrichtung 9 in ihrer Arbeitsposition arretieren und die Siebeinrichtung 9 gegenüber den Kräften im Zerkleinerungsprozess sichern. Auf diese Weise kann insbesondere die zuvor beschriebene Arretierung am Gegenkamm 7, insbesondere die Fixiermittel 27, entfallen bzw. anders ausgestaltet werden. Zum Öffnen der Klappe 36 wird die Siebeinrichtung 9 aus der Arbeitsposition herausgezogen, so dass sie über externes Hebezeug aus der Zerkleinerungsvorrichtung 1 entnommen werden kann. Auf diese Weise kann insbesondere vermieden werden, dass der Monteur oder der Benutzer beim Einbau der Siebeinrichtung 9 in den verunreinigten Zerkleinerungsraum eindringen und dort die Siebeinrichtung 9 in Position bringen muss. Diese Tätigkeit kann nun ergonomisch außerhalb des Zerkleinerungsraumes erfolgen. Außerdem können die Arbeitsaktuatoren (Kammklappenzylinder) aus der Zerkleinerungsvorrichtung 1 für den Einbau und Ausbau der Siebeinrichtung 9 verwendet werden. Einbaumittel 37 werden bei dieser Ausführungsform insbesondere nicht mehr benötigt.

Fig. 17 zeigt den geschlossenen Zustand der Klappe 36, wohingegen die Fig. 18 den geöffneten Zustand der Klappe 36 zeigt.

Fig. 17 zeigt, dass wenigstens eine Abstützschiene 46 am Maschinenrahmen 4, nämlich im dargestellten Ausführungsbeispiel an einer Stirnwandung 47 des Maschinenrahmens 4, vorgesehen ist. Insbesondere sind an beiden sich gegenüberliegenden Stirnwandungen 47 Abstützschienen 46 vorgesehen. In weiteren Ausführungsformen genügt auch eine Abstützschiene 46.

Die Fig. 17 und 18 zeigen, dass entlang der Abstützschiene 46 die Siebeinrichtung 9 beim Öffnen und/oder Schließen der Klappe 36 führbar und/oder abstützbar ist. Die Abstützschiene 46 gibt insbesondere beim Betätigen der Klappe 36 die Bewegung der Siebeinrichtung 9 vor. Vorteilhaft ist, dass zur Betätigung der Klappe 36 weder das Fixiermittel 27 noch die Arretiereinrichtung 13 oder die Verbindungsmittel 22 gelöst werden müssen. Das Fixiermittel 27 ist in der in Fig. 18 gezeigten Darstellung nicht gezeigt, da der Schnitt an einer Stelle gesetzt worden ist, in der das Fixiermittel 27 nicht dargestellt ist.

Das Fixiermittel 27 sichert insbesondere unmittelbar die Achse 18, wobei weiterhin eine Rotation der Achse 18 im gesicherten Zustand über das Fixiermittel 27 gewährleistet werden kann, wodurch die Verschwenkung der Siebeinrichtung 9 relativ zum Gegenkamm, wie sie in Fig. 18 gezeigt ist, selbst im montierten Zustand des Fixiermittels 27 erreicht werden kann. Dies wäre mit einem Fixiermittel 27, wie es in der Fig. 14 dargestellt ist, insbesondere nicht möglich.

Fig. 17 zeigt weiter, dass die Abstützschiene 46 einen oberen, der Zerkleinerungswalze 5 zugewandten Begrenzungssteg 48 und einen dem oberen Begrenzungssteg 48 gegenüberliegenden unteren Begrenzungssteg 49 aufweist. Der obere Begrenzungssteg 48 kann insbesondere an seinen stirnseitigen Enden eine Auflaufschräge aufweisen, die die Bewegung der Siebeinrichtung 9 optimiert.

Der obere Begrenzungssteg 48 wirkt insbesondere zusätzlich - zumindest funktional gesehen - als Abstandshalter 34 bzw. ist als Abstandhalter 34 ausgebildet ist. Zusätzliche, separate Abstandhalter 35, die mit dem Siebelement 17 verbunden sein müssen, können bei dieser Ausführungsform vermieden werden, so dass auch die in Fig. 19 gezeigte Siebeinrichtung 9 keine derartigen Abstandshalter 34 aufweist.

Die Fig. 19 zeigt eine Variante der Siebeinrichtung 9, die insbesondere für eine Ausschwenkbarkeit der Siebeinrichtung 9 zusammen mit dem Gegenkamm 7 bei Betätigung der Klappe 36 genutzt werden kann, die beispielhaft in den Fig. 17 und 18 dargestellt ist.

Fig. 19 zeigt, dass die Siebeinrichtung 9 ein Abstützmittel 50 aufweist, das insbesondere zum Zusammenwirken mit einer Abstützschiene 46 vorgesehen ist, wie sie in den Fig. 17 und 18 gezeigt ist. Das Abstützmittel 50 ist Teil der Siebeinrichtung 50 und insbesondere fest mit den Anschlagsmitteln 32 verbunden. Das Abstützmittel 50 (und damit einhergehend die Siebeinrichtung 9) ist zwischen dem oberen und unteren Begrenzungssteg 48, 49 geführt, nämlich beim Öffnen und Schließen der Klappe 36.

Fig. 19 zeigt, dass das Abstützmittel 50 stirnseitig von dem Siebelement 17 absteht.

In weiteren Ausführungsformen kann das Siebelement 17 im Bereich des Abstützmittels 50, zumindest in demjenigen/denjenigen Abschnitt(en) des Abstützmittels 50, der/die mit der Abstützschiene 46 zusammenwirken/zusammenwirkt (insbesondere die stirnseitigen Abschnitte des Abstützmittels 50), entsprechende Ausnehmungen aufweisen, so dass ein Eingreifen des Abstützmittels 50 in die Abstützschiene 46 ermöglicht werden kann.

Die Fig. 17 und 18 zeigen, dass beim Öffnen und/oder Schließen der Klappe 36 das Abstützmittel 50 auf dem unteren Begrenzungssteg 49 abgelegt ist und sich an diesem abstützt. Dies kann auch im Benutzungszustand der Zerkleinerungsvorrichtung 1 vorgesehen sein, wodurch eine weitere Entlastung erreicht werden kann.

Durch ein Anschlagen des Abstützmittels 50 im Benutzungszustand an den oberen Begrenzungssteg 48 kann die zuvor geschilderte Funktion des Abstandshalters 34 erreicht werden, wobei funktional gesehen der Abstandshalter 34 durch den oberen Begrenzungssteg 48 und ein Anschlagen des Abstützmittels 50 erreicht wird.

Die Fig. 19 zeigt, dass das Abstützmittel 50 als die Anschlagsmittel 32 miteinander verbindendes Mittel, insbesondere ausgebildet als Achse, ausgebildet ist. Dabei kann das Abstützmittel 50 durch Öffnungen der Anschlagsmittel 32 geführt sein, insbesondere in diesen zumindest im Wesentlichen spielfrei angeordnet sein. Auf diese Weise kann das Abstützmittel 50 formschlüssig und/oder kraftschlüssig mit den Anschlagsmitteln 32 verbunden sein. Das Abstützmittel 50 kann dann bei einem auswechselbaren Siebelement 17 dann ferner auch die "Doppelfunktion" übernehmen - und neben dem Zusammenwirken mit der wenigstens einen Abstützschiene 46 ferner auch das Siebelement 17 festhalten, indem es die mit den Stützelementen 23 insbesondere unmittelbar verbundenen Anschlagsmittel 32 miteinander fest verbindet.

Des Weiteren betrifft die vorliegende Erfindung noch eine Zerkleinerungsvorrichtung 1, die eine Siebeinrichtung 9, eine Zerkleinerungswalze 5 und einen Gegenkamm 7 aufweist, wobei die Siebeinrichtung 9 über eine Arretiereinrichtung 13 mit dem Gegenkamm 7 kraftschlüssig und/oder formschlüssig verbunden ist.

Im Zusammenhang mit dieser Ausführungsform der Zerkleinerungsvorrichtung 1 darf auf die vorgenannten Ausführungen verwiesen werden, die in gleicher Weise für diese Ausführungsform gelten. Bei dieser Ausführungsform ist es dann nicht zwingend notwendig, dass sich die Siebeinrichtung 9 am Maschinenrahmen 4 abstützt. Diese Ausführungsform ist jedoch nicht in den Figuren dargestellt. Die Figuren zeigen stets die Abstützung am Maschinenrahmen 4. Diese Ausführungsform ist jedoch ebenfalls Teil der vorliegenden Erfindung.

Bei dieser Ausführungsform weist die Zerkleinerungswalze 5 auf ihrer Außenoberfläche 2 Zerkleinerungswerkzeuge 3 auf. Die Zerkleinerungswalze 5 ist am Maschinenrahmen 4 drehbar gelagert.

Zudem umfasst die Zerkleinerungsvorrichtung 1 den Gegenkamm 7, der Gegenzerkleinerungswerkzeuge 6 umfasst, die mit den Zerkleinerungswerkzeugen 3 zur Zerkleinerung des Aufgabegutes zusammenwirken. Außerdem kann unterhalb der Zerkleinerungswalze 5 die Siebeinrichtung 9 zum Sieben des zerkleinerten Aufgabegutes angeordnet sein. Die Siebeinrichtung 9 weist eine Vielzahl von, insbesondere geschlossenen, Sieböffnungen 8 auf und ferner auch ein die Sieböffnungen 8 aufweisendes durchgehendes, insbesondere einstückiges, Siebelement 17.

Wie zuvor erläutert, ist auch bei dieser Ausführungsform der Gegenkamm 7 verschwenkbar am Maschinenrahmen 4, insbesondere an einer ersten Seitenwand 10 des Maschinenrahmens 4, gelagert und mittels einer Stelleinrichtung 11 in Richtung der Zerkleinerungswalze 5 anstellbar.

Zur Lagerung der Siebeinrichtung 9 dient die Arretiereinrichtung 13, die die Siebeinrichtung 9 mit dem Gegenkamm 7 kraftschlüssig und/oder formschlüssig verbindet. Hierzu weist die Siebeinrichtung 9 eine Achse 18 auf, über die die Siebeinrichtung 9 an der Arretiereinrichtung 13 aufgehangen ist. Hierzu kann insbesondere die Arretiereinrichtung 13 eine Mehrzahl von Hakenabschnitten 19 zum Hintergreifen und zur Lagerung der Achse 18 aufweisen. Die Hakenabschnitte 19 können insbesondere eine von außen für die Achse 18 zugängliche Lagerungsöffnung aufweisen.

Im Hinblick auf weitere bevorzugte Ausführungsformen dieser Zerkleinerungsvorrichtung 1 darf auf das vorgenannte Vorbringen verwiesen werden, das in gleicher Weise auch für diese Ausführungsform gelten kann.

Zum verbesserten Abwurf des zerkleinerten Aufgabegutes kann am Gegenkamm 7 eine Leiteinrichtung 39 vorgesehen sein, die im Detail in der Fig. 16 gezeigt ist. Die Leiteinrichtung 39 als solches ist in der Fig. 16 in einer schematisch perspektivischen Darstellung gezeigt. Die Leiteinrichtung 39 kann unterhalb der Gegenzerkleinerungswerkzeuge 6 angeordnet sein, wie die Fig. 16 zeigt. Die Leiteinrichtung 39 kann ferner dem Siebelement 17 zugewandt und an einer Kammleiste 16, an der auch die Gegenzerkleinerungswerkzeuge 6 angeordnet sein können, angeordnet bzw. gelagert sein.

Die Leiteinrichtung 39 kann zur Abführung von zerkleinertem Aufgabegut und insbesondere zum Abwurf von zerkleinertem Aufgabegut auf das Siebelement 17 vorgesehen sein.

Hierzu kann die Leiteinrichtung 39 eine optimierte Form aufweisen.

Die Gegenzerkleinerungswerkzeuge 6 können über Lagerkörper 44 mit der Kammleiste 16 verbunden sein bzw. jedes Gegenzerkleinerungswerkzeug 6 kann an einem Lagerkörper 44 angeordnet sein, der mit dem Gegenkamm 7 und/oder der Kammleiste 16 des Gegenkamms 7 verbunden ist, wie dies die Fig. 2 im Detail zeigt.

Die Leiteinrichtung 39 kann dabei so angeordnet sein, dass sie von den Lagerkörpern 44 unterbrochen wird und hierfür entsprechende Öffnungen aufweist, wie die Fig. 16 zeigt.

Die Leiteinrichtung 39 kann sich insbesondere im Wesentlichen in Richtung der Drehachse der Zerkleinerungswalze 5 bzw. in Längsrichtung des Gegenkamms 7 erstrecken. Insbesondere kann sich die Leiteinrichtung 39 zumindest im Wesentlichen über die gesamte Länge der Zerkleinerungswalze 5 und/oder über die gesamte Länge des Gegenkamms 7 erstrecken. Die Leiteinrichtung 39 kann sich jedoch auch nur über einen Abschnitt der Länge der Zerkleinerungswalze 5 oder des Gegenkamms 7 erstrecken, was im Detail nicht näher dargestellt ist, jedoch für weitere Ausführungsformen vorgesehen sein kann.

Die Leiteinrichtung 39 kann wenigstens eine zwischen zwei benachbarten Gegenzerkleinerungswerkzeugen 6 angeordnete Anschlagswandung 40 aufweisen, was die Fig. 16 zeigt. Die Fig. 16 zeigt weiter, dass eine Mehrzahl von Anschlagswandungen 40 vorgesehen ist.

Insbesondere kann jeweils eine Anschlagswandung 40 zwischen zwei benachbarten Gegenzerkleinerungswerkzeugen 6 angeordnet sein. Die Anschlagswandung 40 kann unmittelbar unterhalb der Gegenzerkleinerungswerkzeuge 6 angeordnet sein. Insbesondere überragen die Gegenzerkleinerungswerkzeuge 6 die Anschlagswandung 40 bzw. stehen über. Die Länge der Anschlagswandung 40 kann daher geringer sein als die Länge des benachbarten Gegenzerkleinerungswerkzeugs 6. Die Länge der Anschlagswandung 40 kann insbesondre die parallel zur Länge des Gegenzerkleinerungswerkzeugs 6 verlaufende Länge sein.

In Fig. 16 ist gezeigt, dass die Anschlagswandung 40 einen am Gegenkamm 7 angeordneten ersten Abschnitt 41 aufweist. An den ersten Abschnitt 41 kann sich ein zweiter Abschnitt 42 anschließen. Zwischen dem ersten und dem zweiten Abschnitt 21, 22 kann ein Winkel α vorgesehen sein, der zwischen 100° und 170°, insbesondere zwischen 135° und 150°, liegen kann, was in der Fig. 16 gezeigt ist.

Die Leiteinrichtung 39 kann ferner einen sich an den zweiten Abschnitt 42 der Anschlagswandung 40 anschließenden dritten Abschnitt 43 aufweisen, wie dies im Detail in der Fig. 16 dargestellt ist. Dabei kann der dritte Abschnitt 43 an eine Mehrzahl von zweiten Abschnitten 42 angeordnet sein, wie die Fig. 16 ebenfalls zeigt. Zwischen dem zweiten Abschnitt 42 bzw. wenigstens einem zweiten Abschnitt 42 und dem dritten Abschnitt 43 kann ein Winkel γ vorgesehen sein, der in dem in Fig. 16 dargestellten Ausführungsbeispiel zwischen 85° und 95° betragen kann. Durch die winkelige Anordnung der Abschnitte 42, 43 der Leiteinrichtung 39 zueinander kann eine optimierte Abführung des zerkleinerten Aufgabegutes zu dem Siebelement 17 erfolgen. So kann insbesondere auf den ersten oder den zweiten Abschnitt 41, 42 auftreffendes Aufgabegut durch die schräge Ausrichtung der Abschnitte 41, 42 optimal an das Siebelement 17 abgegeben werden. Auf den dritten Abschnitt 43 trifft insbesondere kein Aufgabegut auf, dieser Abschnitt 43 dient insbesondere als Schutz vor dem Eindringen von Zerkleinerungsgut in dem Lagerungsbereich der Gegenzerkleinerungswerkzeuge 6.

Fig. 16 zeigt weiter, dass die zwischen dem ersten und zweiten Abschnitt 41, 42 und dem zweiten und dritten Abschnitt 42, 43 vorgesehenen Ecken insbesondere gerundet ausgebildet sind. In diesem Zusammenhang beziehen sich die Winkel α und γ insbesondere auf die geraden und nicht gerundeten Bereiche der jeweiligen Abschnitte 41, 42, 43.

### Bezugszeichenliste:

- 1: Zerkleinerungsvorrichtung
- 2: Außenoberfläche
- 3: Zerkleinerungswerkzeuge
- 4: Maschinenrahmen
- 5: Zerkleinerungswalze
- 6: Gegenzerkleinerungswerkzeuge
- 7: Gegenkamm
- 8: Sieböffnung
- 9: Siebeinrichtung
- 10: erste Seitenwand
- 11: Stelleinrichtung
- 12: weitere Seitenwand
- 13: Arretiereinrichtung
- 14: Schwenkachse
- 15: Schwenkabschnitt
- 16: Kammleiste
- 17: Siebelement
- 18: Achse
- 19: Hakenabschnitt
- 20: Lagerungsöffnung von 19
- 21: Anschlussplatte
- 22: Verbindungsmittel
- 23: Stützelement
- 24: Breite von 17
- 25: weiteres Stützelement
- 26: Längskante von 17
- 27: Fixiermittel
- 28: Ausnehmung
- 29: Vorsprung
- 30: Führungsschiene
- 31: Steg
- 32: Anschlagsmittel
- 33: Verlängerungselement
- 34: Abstandshalter
- 35: Stabilitätselement
- 36: Klappe
- 37: Einbaumittel
- 38: Einbauausnehmung von 37
- 39: Leiteinrichtung
- 40: Anschlagswandung
- 41: erster Abschnitt
- 42: zweiter Abschnitt
- 43: dritter Abschnitt
- 44: Lagerkörper
- 45: Siebverlängerungselement
- 46: Abstützschiene
- 47: Stirnwandung
- 48: oberer Begrenzungssteg
- 49: unterer Begrenzungssteg
- 50: Abstützmittel
- 51: Siebelementverbindungsmittel

- α: Winkel zwischen 41 und 42
- γ: Winkel

## Patentansprüche

1. Zerkleinerungsvorrichtung (1) vorgesehen zur Zerkleinerung von Aufgabegut aufweisend:
- eine auf ihrer Außenoberfläche (2) Zerkleinerungswerkzeuge (3) aufweisende, an einem Maschinenrahmen (4) drehbar gelagerte Zerkleinerungswalze (5),
- einen Gegenzerkleinerungswerkzeuge (6) aufweisenden Gegenkamm (7) zum Zusammenwirken mit den Zerkleinerungswerkzeugen (3) zur Zerkleinerung des Aufgabegutes und
- eine unterhalb der Zerkleinerungswalze (5) angeordnete, eine Vielzahl von Sieböffnungen (8) aufweisende Siebeinrichtung (9) zum Sieben von zerkleinertem Aufgabegut,
wobei der Gegenkamm (7) verschwenkbar am Maschinenrahmen (4), insbesondere an einer ersten Seitenwand (10) des Maschinenrahmens (4), gelagert und mittels einer Stelleinrichtung (11) in Richtung der Zerkleinerungswalze (5) anstellbar ist,
wobei die Siebeinrichtung (9) am Gegenkamm (7) gelagert ist und
wobei die Siebeinrichtung (9) sich am Maschinenrahmen (4), insbesondere einer der ersten Seitenwand (10) gegenüberliegenden weiteren Seitenwand (12) des Maschinenrahmens (4), zumindest im Überlastfall abstützt, insbesondere anschlägt.

2. Zerkleinerungsvorrichtung nach Anspruch 1, **dadurch gekennzeichnet, dass** die Siebeinrichtung (9) über eine Arretiereinrichtung (13) mit dem Gegenkamm (7) verbunden ist, insbesondere wobei die Arretiereinrichtung (13) mit dem Gegenkamm (7) kraftschlüssig und/oder formschlüssig verbunden ist und/oder dass der Gegenkamm (7) einen über eine Schwenkachse (14) verschwenkbar am Maschinenrahmen (4) gelagerten Schwenkabschnitt (15) und eine mit dem Schwenkabschnitt (15) verbundene und vom Schwenkabschnitt (15) abstehende, die Gegenzerkleinerungswerkzeuge (6) aufweisende Kammleiste (16) aufweist, insbesondere wobei die Stelleinrichtung (11) an der der Zerkleinerungswalze (5) abgewandten Rückseite des Schwenkabschnitts (15) angreift und/oder angeordnet ist und/oder insbesondere wobei die Gegenzerkleinerungswerkzeuge (6) derart beabstandet sind, dass jeweils durch die zwischen zwei Gegenzerkleinerungswerkzeugen (6) gebildete Lücke ein Zerkleinerungswerkzeug (3) zur Zerkleinerung des Aufgabegutes führbar ist.

3. Zerkleinerungsvorrichtung nach Anspruch 1 oder 2, **dadurch gekennzeichnet, dass** die Siebeinrichtung (9) ein durchgehendes, insbesondere einstückiges, die Sieböffnungen (8) aufweisendes Siebelement (17) aufweist, insbesondere wobei das Siebelement (17) gebogen ausgebildet ist, bevorzugt angepasst zur äußeren Hüllkurve der Zerkleinerungswalze (5), und/oder insbesondere wobei das Siebelement (17) die Zerkleinerungswalze (5) zumindest teilweise umgibt und/oder umfasst und/oder insbesondere wobei die Sieböffnungen (8) und/oder wenigstens eine Sieböffnung (8) geschlossen, insbesondere rechteckförmig, hexagonförmig und/oder streifenförmig, ausgebildet ist und/oder dass die Siebeinrichtung (9) an der Arretiereinrichtung (13) über eine Achse (18) aufgehängt ist, insbesondere wobei die Arretiereinrichtung (13) eine Mehrzahl von Hakenabschnitten (19) zum Hintergreifen und zur Lagerung der Achse (18) aufweist, wobei, bevorzugt, die Hakenabschnitte (19) jeweils eine von außen für die Achse (18) zugängliche Lagerungsöffnung (20) aufweisen und/oder dass die Hakenabschnitte (19) mit einer Anschlussplatte (21) fest verbunden sind, insbesondere wobei die Anschlussplatte (21) einstückig mit den Hakenabschnitten (19) ausgebildet ist und/oder stoffschlüssig, formschlüssig und/oder kraftschlüssig mit den Hakenabschnitten (19) verbunden ist und/oder insbesondere wobei die Anschlussplatte (21) sich über wenigstens 50%, insbesondere zwischen 60 % bis 100 %, weiter bevorzugt über wenigstens 70%, der Länge des Siebelementes (23) erstreckt.

4. Zerkleinerungsvorrichtung nach einem der vorhergehenden Ansprüche, **dadurch gekennzeichnet, dass** die Arretiereinrichtung (18), insbesondere die Anschlussplatte (21), mit der dem Untergrund zugewandten und/oder der der Siebeinrichtung (9) zugewandten Unterseite des Schwenkabschnitts (15) über eine Mehrzahl von Verbindungsmitteln (22) kraftschlüssig und/oder formschlüssig verbunden, insbesondere verschraubt, ist und/oder dass das Siebelement (17) mit wenigstens einem, insbesondere unterhalb des Siebelementes (17), der Zerkleinerungswalze (5) abgewandt angeordnetes Stützelement (23) verbunden und/oder auf dem Stützelement (23) abgestützt ist, insbesondere wobei eine Mehrzahl von zueinander beabstandeten Stützelementen (23) vorgesehen ist und/oder insbesondere wobei das Stützelement (23) sich zumindest bereichsweise über die Breite (24) des Siebelementes (17) erstreckt, bevorzugt über wenigstens 30%, insbesondere wenigstens 50 %, der Breite (24) des Siebelementes (17), und weiter bevorzugt über die gesamte Breite (24) des Stützelementes (23) unmittelbar an dem Siebelement (17) unterseitig anliegt und/oder insbesondere wobei das Stützelement (23) zumindest bereichsweise gebogen ausgebildet ist und/oder insbesondere wobei das Stützelement (23) stoffschlüssig, insbesondere verschweißt, mit dem Siebelement (17) verbunden ist und/oder insbesondere wobei das Stützelement (23) das Siebelement (17) mit der Achse (18) verbindet.

5. Zerkleinerungsvorrichtung nach einem der vorhergehenden Ansprüche, **dadurch gekennzeichnet, dass** die Siebeinrichtung (9) wenigstens ein, insbesondere einstückiges, Anschlagsmittel (32) zum Anschlagen und/oder Abstützen am Maschinenrahmen (4), insbesondere an der der ersten Seitenwand (10) gegenüberliegenden weiteren Seitenwand (12) des Maschinenrahmens (4), aufweist, insbesondere wobei eine Mehrzahl von zueinander beabstandeten Anschlagsmitteln (32) vorgesehen ist und/oder insbesondere wobei die Anschlagsmittel (32) zumindest bereichsweise gebogen ausgebildet sind und/oder insbesondere wobei die Anschlagsmittel (32) bogenabschnittsförmig, bügelförmig und/oder plattenförmig und/oder korrespondierend zur Anlagefläche der weiteren Seitenwand (12), an die das Anschlagsmittel (32) anschlägt und/oder sich abstützt, ausgebildet sind und/oder dass das Anschlagsmittel (32) flächig an der weiteren Seitenwand (12) anliegt und/oder über einen Bogenwinkel und/oder Umfangsbereich von wenigstens 5° bis 80°, bevorzugt zwischen 10° bis 60°, anliegt.

6. Zerkleinerungsvorrichtung nach einem der vorhergehenden Ansprüche, **dadurch gekennzeichnet, dass** wenigstens ein weiteres Stützelement (25) der Siebeinrichtung (9) zur Verbindung der Achse (18) mit dem Siebelement (17) vorgesehen ist, insbesondere wobei das weitere Stützelement (25) nur an der oberen, dem Anschlagsmittel (32) abgewandten Längskante (26) des Siebelementes (9) angeordnet ist und/oder angreift und/oder anliegt und/oder dass die Achse (18) durch Achsöffnungen des oder der Stützelement(e) (23) und/oder des oder der weiteren Stützelement(e) (25) geführt ist, insbesondere wobei die Achse (18) mit dem/den Stützelement(en) (23) und/oder weiteren Stützelement(en) (25) formschlüssig verbunden ist und/oder insbesondere wobei die Achse (18) jeweils gegenüber dem äußersten Stützelement (23) und/oder weiteren Stützelement (25) absteht.

7. Zerkleinerungsvorrichtung nach einem der vorhergehenden Ansprüche, **dadurch gekennzeichnet, dass** die Arretiereinrichtung (13) wenigstens ein Fixiermittel (27) zur zumindest mittelbaren Fixierung und/oder Sicherung der Achse (18) aufweist und/oder dass das Fixiermittel (27) formschlüssig und/oder kraftschlüssig mit wenigstens einem Stützelement (23) und/oder einem weiteren Stütz-element (25) zusammenwirkt und/oder dass wenigstens ein Stützelement (23) und/oder wenigstens ein weiteres Stützelement (25) eine Ausnehmung (28) zum Eingreifen des Fixiermittels (27) aufweist, insbesondere wobei das Fixiermittel (27) eine Fixierplatte und/oder einen Gewindestift aufweist und/oder insbesondere wobei das Fixiermittel (27) formschlüssig und/oder kraftschlüssig mit der Anschlussplatte (22) verbunden ist, wobei, vorzugsweise, zur Befestigung des Fixiermittels (27) ein Vorsprung (29) von der Anschlussplatte (21) absteht, wobei, weiter bevorzugt, das Fixiermittel (27) formschlüssig und/oder kraftschlüssig, insbesondere über eine Bolzenverbindung, mit dem Vorsprung (29) verbindbar ist und/oder dass das Fixiermittel (27) unmittelbar die Achse (18) sichert und/oder dass das Fixiermittel (27) zumindest bereichsweise die Achse (18) zur Sicherung und/oder Lagefixierung umgibt und/oder umschließt, insbesondere wobei das Fixiermittel (27) lösbar kraftschlüssig und/oder formschlüssig, insbesondere über eine Bolzenverbindung, mit einem Hakenabschnitt (19) verbunden ist.

8. Zerkleinerungsvorrichtung nach einem der vorhergehenden Ansprüche, **dadurch gekennzeichnet, dass** an der der Siebeinrichtung (9) zugewandten Unterseite der Anschlussplatte (21) wenigstens eine Führungsschiene (30) zur Führung des Fixiermittels (27) vorgesehen ist, insbesondere wobei die Führungsschiene (30) zwei zumindest im Wesentlichen parallel zueinander angeordnete Stege (31) aufweist und/oder dass jeweils ein Anschlagsmittel (32) und jeweils ein Stützelement (23, 25) einstückig als gemeinsames Bauteil ausgebildet sind.

9. Zerkleinerungsvorrichtung nach einem der vorhergehenden Ansprüche, **dadurch gekennzeichnet, dass** die Siebeinrichtung (9) ein sich an das Siebelement (17) anschließendes Verlängerungselement (33) aufweist, insbesondere wobei das Verlängerungselement (33) frei von Sieböffnungen (8) und/oder als durchgehende, geschlossene Platte und/oder zumindest im Wesentlichen eben ausgebildet ist und/oder insbesondere wobei das Verlängerungselement (33) an der der Achse (18) gegenüberliegenden Längsseite angeordnet ist und/oder dass das Anschlagsmittel (32) fest, insbesondere stoffschlüssig, kraftschlüssig und/oder formschlüssig, mit dem Verlängerungselement (33) verbunden ist.

10. Zerkleinerungsvorrichtung nach einem der vorhergehenden Ansprüche, **dadurch gekennzeichnet, dass** wenigstens ein Abstandshalter (34) der Siebeinrichtung (9) zur Gewährleistung eines Abstandes zwischen Siebelement (17) und Zerkleinerungswalze (5) vorgesehen ist, insbesondere wobei der Abstandshalter (34) zumindest im Wesentlichen unmittelbar an die Außenoberfläche (2) der Zerkleinerungswalze (5) angrenzt und/oder dass wenigstens ein, insbesondere nur, die Stützelemente (23) und/oder die weiteren Stützelemente (25) verbindendes Stabilitätselement (35), insbesondere ausgebildet als Achse und/oder Rohr, benachbart zur Achse (18) vorgesehen ist, insbesondere wobei das Stabilitätselement (35) unmittelbar unverbunden zum Gegenkamm (7) ist.

11. Zerkleinerungsvorrichtung nach einem der vorhergehenden Ansprüche, **dadurch gekennzeichnet, dass** das Maschinenrahmen (4) eine aufschwenkbare Klappe (36) aufweist, wobei an der Klappe (36) der Gegenkamm (7) und die Siebeinrichtung (9) zumindest teilweise gelagert sind und/oder insbesondere wobei die Klappe (36) an der ersten Seitenwand (10) angeordnet ist und/oder die erste Seitenwand (10) bildet und/oder dass wenigstens ein Einbaumittel (37) zum Öffnen und Schließen der Klappe (36) für die Siebeinrichtung (9) vorgesehen ist, wobei das Einbaumittel (37) mit dem Maschinenrahmen (4) verbunden ist und zur Aufnahme und/oder Anordnung der Siebeinrichtung (9) vorgesehen ist, insbesondere wobei korrespondierend zu gegenüberliegenden Stirnenden des Gegenkamms (7) zwei Einbaumittel (37) vorgesehen sind, die jeweils eine Ausnehmung (38) zur Anordnung der Achse (18) der Siebeinrichtung (9) und/oder von an der Siebeinrichtung (9) angeordneten Einbauzapfen aufweisen, insbesondere zur Anordnung des jeweils gegenüber dem äußersten Stützelement (23) und/oder weiteren Stützelement (25) abstehenden Abschnittes der Achse (18).

12. Zerkleinerungsvorrichtung nach einem der vorhergehenden Ansprüche, **dadurch gekennzeichnet, dass** wenigstens eine Abstützschiene (46) am Maschinenrahmen (4), insbesondere an einer Stirnwandung (47) des Maschinenrahmens (4), vorgesehen ist, entlang derer die Siebeinrichtung (9) beim Öffnen und/oder Schließen der Klappe (36) führbar und/oder abstützbar ist, insbesondere wobei die Abstützschiene (46) einen oberen, der Zerkleinerungswalze (5) zugewandten Begrenzungssteg (48) und einen dem oberen Begrenzungssteg (48) gegenüberliegenden unteren Begrenzungssteg (49) aufweist, insbesondere wobei der obere Begrenzungssteg (48) zusätzlich als Abstandshalter (34) ausgebildet ist und/oder dass die Siebeinrichtung (9) zwischen dem oberen und unteren Begrenzungssteg (48, 49) mit einem, insbesondere stirnseitig von dem Sieb-element (17) abstehenden, Abstützmittel (50) beim Öffnen und/oder Schließen der Klappe (36) geführt ist, insbesondere wobei das Abstützmittel (50) beim Öffnen und/oder Schließen der Klappe (36) auf dem unteren Begrenzungssteg (49) abgelegt ist und/oder sich auf diesem abstützt und/oder insbesondere wobei das Abstützmittel (50) als die Anschlagsmittel (32) miteinander verbindendes Mittel, insbesondere ausgebildet als Achse, ausgebildet ist, wobei, vorzugsweise, das Abstützmittel (50) durch Öffnungen der Anschlagsmittel (32) geführt ist und insbesondere formschlüssig und/oder kraftschlüssig mit den Anschlagsmitteln (32) verbunden ist.

13. Zerkleinerungsvorrichtung (1), insbesondere nach einem der vorhergehenden Ansprüche, vorgesehen zur Zerkleinerung von Aufgabegut aufweisend:
- eine auf ihrer Außenoberfläche (2) Zerkleinerungswerkzeuge (3) aufweisende, an einem Maschinenrahmen (4) drehbar gelagerte Zerkleinerungswalze (5),
- einen Gegenzerkleinerungswerkzeuge (6) aufweisenden Gegenkamm (7) zum Zusammenwirken mit den Zerkleinerungswerkzeugen (3) zur Zerkleinerung des Aufgabegutes (2) und
- eine unterhalb der Zerkleinerungswalze (5) angeordnete Siebeinrichtung (9) zum Sieben von zerkleinertem Aufgabegut mit einem eine Vielzahl von, insbesondere geschlossenen, Sieböffnungen (8) aufweisendes, durchgehendes, insbesondere einstückiges, Siebelement (17),
wobei der Gegenkamm (7) verschwenkbar am Maschinenrahmen (4), insbesondere an einer ersten Seitenwand (10) des Maschinenrahmens (4), gelagert und mittels einer Stelleinrichtung (11) in Richtung der Zerkleinerungswalze (5) anstellbar ist,
wobei die Siebeinrichtung (9) am Gegenkamm (7) gelagert ist,
wobei die Siebeinrichtung (9) über eine Arretiereinrichtung (13) mit dem Gegenkamm (7) kraftschlüssig und/oder formschlüssig verbunden ist,
wobei die Siebeinrichtung (9) an der Arretiereinrichtung (13) über eine Achse (18) aufgehängt ist, insbesondere wobei die Arretiereinrichtung (13) eine Mehrzahl von Hakenabschnitten (19) zum Hintergreifen und zur Lagerung der Achse (18) aufweist, wobei, bevorzugt, die Hakenabschnitte (19) jeweils eine von außen für die Achse (18) zugängliche Lagerungsöffnung (20) aufweisen.
